# EUROPÄISCHE PATENTSCHRIFT

(11) **EP 1 182 462 B1**
(45) Veröffentlichungstag und Bekanntmachung des Hinweises auf die Patenterteilung: **07.06.2006**
(21) Anmeldenummer: 01115747.6
(22) Anmeldetag: 09.07.2001
(51) Int. Cl.: G01R 33/3815

(54) **Dimensionierung einer Magnetanordnung mit einem zusätzlichen stromführenden Spulensystem**
Dimensioning of a magnet arrangement with an additional current carrying coil system
Dimensionnement d'un agencement d'aimants avec un système supplémentaire de bobines parcourues par un courant

(30) Priorität: 24.08.2000 DE 10041672
(43) Veröffentlichungstag der Anmeldung: 27.02.2002
(73) Patentinhaber: Bruker BioSpin AG, 8117 Fällanden (CH)
(72) Erfinder: Schauwecker, Robert, 8032 Zürich (CH); Bovier, Pierre-Alain, 8051 Zürich (CH); Amann, Andreas, 8008 Zürich (CH); Tschopp, Werner, 8127 Forch (CH)
(74) Vertreter: Kohler Schmid Möbus

(56) Entgegenhaltungen:
- US-A- 5 329 266
- US-A- 5 428 292
- KIYOSHI T ET AL: "Development of 1 GHz superconducting NMR magnet at TML/NRIM" 1998 APPLIED SUPERCONDUCTIVITY CONFERENCE, PALM DESERT, CA, USA, 13-18 SEPT. 1998, Bd. 9, Nr. 2, pt.1, Seiten 559-562, XP002244474 IEEE Transactions on Applied Superconductivity, June 1999, IEEE, USA ISSN: 1051-8223
- PATENT ABSTRACTS OF JAPAN vol. 2000, no. 08, 6. Oktober 2000 (2000-10-06) -& JP 2000 147082 A (KOBE STEEL LTD), 26. Mai 2000 (2000-05-26)
- PATENT ABSTRACTS OF JAPAN vol. 1997, no. 02, 28. Februar 1997 (1997-02-28) & JP 08 273923 A (HITACHI LTD;HITACHI ENG & SERVICES CO LTD), 18. Oktober 1996 (1996-10-18)
- CROZIER S ET AL: "A COMPACT SUPERCONDUCTING MAGNET FOR MAGNETIC RESONANCE MICROSCOPY" REVIEW OF SCIENTIFIC INSTRUMENTS, AMERICAN INSTITUTE OF PHYSICS. NEW YORK, US, Bd. 69, Nr. 2, PART 1, 1. Februar 1998 (1998-02-01), Seiten 448-451, XP000772670 ISSN: 0034-6748

## Beschreibung

Die Erfindung betrifft eine Magnetanordnung zur Erzeugung eines Magnetfeldes in Richtung einer *z*-Achse in einem um *z* = 0 angeordneten Arbeitsvolumen mit einem Magnetspulensystem mit mindestens einer stromführenden supraleitenden Magnetspule, einem weiteren stromführenden Spulensystem, welches durch eine externe Stromquelle gespeist werden kann und im Arbeitsvolumen ein von null wesentlich verschiedenes Magnetfeld aufbaut, wobei das Magnetspulensystem und das weiten stromführende Spulensystem koaxial sind und das Arbeitsvolumen umgeben, wobei mindestens Teile des weiteren stromführunden spulensystems radial außerhalb Teilen des Magnetspulensystems angeordnet sind.

Eine derartige Magnetanordnung mit einem supraleitenden Magnetspulensystem und einem weiteren, durch eine externe Stromquelle gespeisten Spulensystem, jedoch ohne zusätzliche supraleitend geschlossenen Strompfade ist beispielsweise offenbart in dem von der Firma Bruker Analytik GmbH, Silberstreifen, D-76287 Rheinstetten seit 1996 vertriebenen EPR (Electron Paramagnetic Resonance) System ELEXSYS E 600/680 gemäß Firmenprospekt.

Eine zuvorgenannte Magnetanordnung ist auch bekannt aus JP-A-2000147082.

Das Einsatzgebiet von supraleitenden Magneten umfasst verschiedene Anwendungsfelder, insbesondere verschiedene Magnetresonanzverfahren. In einigen dieser Verfahren wird von der Magnetanordnung verlangt, dass die Feldstärke im Arbeitsvolumen während einem Experiment moduliert werden kann. Insbesondere beim Einsatz eines supraleitenden Magneten ist es mit erheblichen Nachteilen verbunden, wenn diese Feldmodulation durch eine Variation des Stromes im Hauptspulensystem erzeugt wird. Typischerweise hat das Hauptspulensystem eine hohe Selbstinduktivität und erlaubt daher nur träge Strom- und Feldänderungen.

Ferner ist es für die Kühlung der supraleitenden Magnetspulensystems nachteilig, wenn während dem Betrieb Stromzuleitungen vom Raumtemperaturbereich aus an den gekühlten supraleitenden Magneten angeschlossen werden. Wenn der Bereich, über den die Magnetfeldstärke moduliert werden soll, nicht zu groß ist (insbesondere kleiner als 0.1 Tesla), kann die Feldmodulation durch Variation des Stromes in einem das Hauptspulensystem ergänzenden Spulensystem erzeugt werden.

Ein weiteres Einsatzgebiet von felderzeugenden Zusatzspulen in einem supraleitenden Magnetsystem sind sogenannte supraleitende *Z*^{*0-*}Shimvorrichtungen. Durch eine Stromänderung in einer solchen Vorrichtung ist es möglich, eine allfällige Drift des Hauptspulensystems nach einer gewissen Zeit wieder zu kompensieren, ohne dass der Strom im Hauptspulensystem neu gesetzt werden muss.

Der Schwerpunkt der Erfindung liegt auf dem Gebiet der Dimensionierung von Magnetanordnungen mit einem zusätzlichen stromführenden Spulensystem, welches durch eine externe Stromquelle gespeist werden kann und im Arbeitsvolumen ein von null wesentlich verschiedenes Magnetfeld aufbaut, insbesondere auf dem Gebiet der Dimensionierung solcher Magnetanordnungen mit einem supraleitenden Magneten mit aktiver Streufeldkompensation und weiteren supraleitenden Strompfaden.

Eine Anforderung an ein zusätzliches felderzeugendes Spulensystem in einer Magnetanordnung ist, möglichst viel Feld zu erzeugen und dabei möglichst wenig Raum innerhalb der Magnetanordnung einzunehmen. Um die zu erzielenden Feldstärken zu erbringen, muss ein zusätzliches felderzeugendes Spulensystem häufig nahe am Arbeitsvolumen der Magnetanordnung angebracht werden, was mit einer unerwünschten "Aufblähung" und Verteuerung des supraleitenden Hauptspulensystems verbunden ist.

Aufgabe der vorliegenden Erfindung ist es demgegenüber, eine Magnetanordnung der eingangs genannten Art mit möglichst einfachen Mitteln so zu modifizieren, dass ein zusätzliches felderzeugendes Spulensystem so in die Magnetanordnung integriert werden kann, dass es bei gleicher Wirkung das Hauptspulensystem weniger stark aufbläht".

Erfindungsgemäß wird diese Aufgabe dadurch gelöst, dass bei einem Feld des weiteren stromführenden Spulensystems (D), welches die größenordnung von 0.1 Tesla im Arbeitsvolumen betragsmäßig nicht überschreitet, $| {g}_{D}^{eff} | > 1.2 ⋅ | {g}_{D}^{eff , cl} | ,$ wobei ${g}_{D}^{eff} = {g}_{D} - {g}^{T} ⋅ {( {L}^{cl} - α {L}^{cor} )}^{- 1} ⋅ ( {L}_{← D}^{cl} - α {L}_{← D}^{cor} )$ ${g}_{D}^{eff , cl} = {g}_{D} - {g}^{T} ⋅ {( {L}^{cl} )}^{- 1} ⋅ {L}_{← D}^{cl} .$

Die Effizienz des zusätzlichen felderzeugenden Spulensystems wird dadurch verbessert, dass Wechselwirkungen zwischen dem zusätzlichen felderzeugenden Spulensystem und der restlichen Magnetanordnung zur Felderzeugung genutzt werden. Abgesehen von den induktiven Kopplungen mit dem supraleitenden Magnetspulensystem und mit weiteren supraleitend geschlossenen Strompfaden wird in einer erfindungsgemäßen Anordnung auch ein diamagnetisches Verhalten des Supraleitermaterials im supraleitenden Magnetspulensystem genutzt, welches sich dadurch auszeichnet, dass Feldänderungen kleiner als 0.1 Tesla, wie sie beispielsweise beim Laden eines zusätzlichen felderzeugenden Spulensystems auftreten, aus dem supraleitenden Volumenanteil des Magnetspulensystems verdrängt werden.

Dies manifestiert sich in einer Umverteilung des magnetischen Flusses der Feldänderungen in der Magnetanordnung, was sich wiederum darauf auswirkt, wie das supraleitende Magnetspulensystem und weitere supraleitend geschlossene Strompfade auf eine Stromänderung im zusätzlichen felderzeugenden Spulensystem reagieren, weil diese Reaktion durch das Prinzip der Erhaltung des magnetischen Flusses durch eine geschlossene supraleitende Schlaufe bestimmt wird. In der vorliegenden Erfindung werden die Wechselwirkungen zwischen dem zusätzlichen felderzeugenden Spulensystem und der restlichen Magnetanordnung derart zur Felderzeugung genutzt, dass die Größe ${g}_{D}^{eff} = {g}_{D} - {g}^{T} ⋅ {( {L}^{cl} - α {L}^{cor} )}^{- 1} ⋅ ( {L}_{← D}^{cl} - α {L}_{← D}^{cor} )$ berechnet wird und die Magnetanordnung dahingehend optimiert wird, dass $| {g}_{D}^{eff} | > 1.2 ⋅ | {g}_{D}^{eff , cl} | ,$ wobei ${g}_{D}^{eff , cl} = {g}_{D} - {g}^{T} ⋅ {( {L}^{cl} )}^{- 1} ⋅ {L}_{← D}^{cl} .$

Die genannten Größen haben folgende Bedeutung:
${g}_{D}^{eff}$ : Feldbeitrag pro Ampere Strom des zusätzlichen felderzeugenden Spulensystems im Arbeitsvolumen unter Berücksichtigung der Feldbeiträge des zusätzlichen felderzeugenden Spulensystems selbst wie auch der Feldänderung aufgrund von Strömen, welche im supraleitenden Magnetspulensystem und in weiteren supraleitend geschlossenen Strompfaden beim Laden des zusätzlichen felderzeugenden Spulensystems induziert werden, unter Berücksichtigung einer diamagnetischen Verdrängung von kleinen Feldänderungen aus dem Volumen des Magnetspulensystems,
${g}_{D}^{eff , cl}$ :Feldbeitrag pro Ampère Strom des zusätzlichen felderzeugenden Spulensystems im Arbeitsvolumen unter Berücksichtigung der Feldbeiträge des zusätzlichen felderzeugenden Spulensystems selbst wie auch der Feldänderung aufgrund von Strömen, welche im supraleitenden Magnetspulensystem und in weiteren supraleitend geschlossenen Strompfaden beim Laden des zusätzlichen felderzeugenden Spulensystems induziert werden, unter Vernachlässigung der diamagnetischen Verdrängung von kleinen Feldänderungen aus dem Volumen des Magnetspulensystems,
-α : mittlere magnetische Suszeptibilität im Volumen des Magnetspulensystems gegenüber Feldänderungen, welche die Größenordnung von 0.1 T betragsmäßig nicht überschreiten; wobei 0 < α ≤ 1, ${g}^{T} = ( {g}_{M} , {g}_{P 1} , … , {g}_{P j} , … {g}_{P n} ) ,$
*g*_{*Pj*} : Feld pro Ampère des Strompfades *Pj* im Arbeitsvolumen ohne die Feldbeiträge der induktiv auf Flussänderungen reagierenden Strompfade *Pi* für *i* ≠ *j* und des Magnetspulensystems,
*g*_{*M*} : Feld pro Ampère des Magnetspulensystems im Arbeitsvolumen ohne die Feldbeiträge zusätzlicher induktiv auf Flussänderungen reagierender Strompfade,
*g*_{*D*} : Feld pro Ampère des zusätzlichen felderzeugenden Spulensystems im Arbeitsvolumen ohne die Feldbeiträge zusätzlicher induktiv auf Flussänderungen reagierender Strompfade und des Magnetspulensystems,
*L*^{*cl*}: Matrix der induktiven Kopplungen zwischen dem Magnetspulensystem und zusätzlichen induktiv auf Flussänderungen reagierenden Strompfaden sowie zwischen den zusätzlichen induktiv auf Flussänderungen reagierenden Strompfaden untereinander,
*L*^{*cor*} : Korrektur zur Induktivitätsmatrix *L*^{*cl*}, welche sich bei kompletter diamagnetischer Verdrängung von Störfeldern aus dem Volumen des Magnetspulensystems ergäbe,
${L}_{← D}^{cl} :$ : Vektor der induktiven Kopplungen des zusätzlichen felderzeugenden Spulensystems mit dem Magnetspulensystem und den zusätzlichen induktiv auf Flussänderungen reagierenden Strompfaden,
${L}_{← D}^{cor} :$ Korrektur zum Kopplungsvektor ${L}_{← D}^{cl} ,$ welche sich bei kompletter diamagnetischer Verdrängung von Störfeldern aus dem Volumen des Magnetspulensystems ergäbe.

Die erfindungsgemäße Magnetanordnung ist vorzugsweise Teil einer Apparatur zur Magnetresonanz-Spektroskopie, beispielsweise auf dem Gebiet der EPR und NMR. In solchen Apparaturen muss das Magnetfeld im Arbeitsvolumen häufig moduliert werden können, um mit einem sogenannten Feldsweep die Resonanzlinie abzufahren. Typischerweise wird dies mit einem, das Magnetspulensystem ergänzenden, zusätzlichen Spulensystem erreicht, welches in einer erfindungsgemäßen Anordnung besonders effizient dimensioniert werden kann.

Besonders bevorzugt ist eine Ausführungsform, bei der ein oder mehrere zusätzliche supraleitend geschlossene Strompfade (*P1*, ..., *Pn*) vorgesehen sind, wobei die durch die zusätzlichen Strompfade (*P1*, ..., *Pn*) im Betriebszustand aufgrund von induzierten Strömen erzeugten Magnetfelder in *z*-Richtung und das Feld des stromführenden Spulensystems (*D*) die Größenordnung von 0.1 Tesla im Arbeitsvolumen betragsmäßig nicht überschreiten und dass die zusätzlichen Strompfade (*P1*, ..., *Pn*) koaxial mit dem Magnetspulensystem (M) angeordnet sind.

Besonders bevorzugt ist eine Ausführungsform der erfindungsgemäßen Magnetanordnung, bei der das supraleitende Magnetspulensystem ein radial inneres und ein radial äußeres, elektrisch in Serie zusammengeschaltetes, koaxiales Spulensystem umfasst, wobei diese beiden Spulensysteme im Arbeitsvolumen je ein Magnetfeld mit entgegengesetzter Richtung entlang der z-Achse erzeugen. In einer solchen Anordnung wirkt sich das magnetische Abschirmverhalten des Supraleiters im Magnetspulensystem typischerweise besonders stark auf die effektive Feldstärke im Arbeitsvolumen ${g}_{D}^{eff}$ gewisser zusätzlicher felderzeugender Spulensysteme aus.

Bei einer Weiterbildung dieser Ausführungsform weisen das radial innere Spulensystem und das radial äußere Spulensystem näherungsweise entgegengesetzt gleich große Dipolmomente auf. Dies ist die Bedingung für optimale Unterdrückung des Streufeldes des Magnetspulensystems. Aufgrund der großen technischen Bedeutung von aktiv abgeschirmten Magneten ist es ein großer Vorteil, dass auch in solchen Magneten die effektive Feldstärke im Arbeitsvolumen ${g}_{D}^{eff}$ zusätzlicher felderzeugender Spulensysteme durch das diamagnetische Abschirmverhalten des Supraleiters im Magnetspulensystem erfindungsgemäß verstärkt werden kann.

Eine andere vorteilhafte Weiterbildung einer der obigen Ausführungsformen sieht vor, dass das Magnetspulensystem einen ersten im Betriebszustand supraleitend kurzgeschlossenen Strompfad bildet, und dass eine mit dem Magnetspulensystem galvanisch nicht verbundene Störkompensationsspule koaxial zum Magnetspulensystem angeordnet ist und einen weiteren im Betriebszustand supraleitend kurzgeschlossenen Strompfad bildet. Das Vorhandensein einer Störkompensationsspule verbessert die zeitliche Stabilität des Magnetfeldes im Arbeitsvolumen unter dem Einfluss von externen Feldfluktuationen. In einer solchen Weiterbildung einer erfindungsgemäßen Magnetanordnung wird der Einfluss einer Störkompensationsspule auf die effektive Feldstärke im Arbeitsvolumen ${g}_{D}^{eff}$ eines zusätzlichen felderzeugenden Spulensystems berücksichtigt.

Vorteilhaft ist auch eine Weiterbildung, die sich dadurch auszeichnet, dass ein mit einem supraleitenden Schalter überbrückter Teil des Magnetspulensystems einen weiteren im Betriebszustand supraleitend kurzgeschlossenen Strompfad bildet. Mit einer solchen Anordnung wird die zeitliche Stabilität des Magnetfeldes im Arbeitsvolumen unter dem Einfluss von externen Feldfluktuationen verbessert. In einer solchen Weiterbildung einer erfindungsgemäßen Magnetanordnung wird der Einfluss der Überbrückung eines Teils des Magnetspulensystems mit einem supraleitenden Schalter auf die effektive Feldstärke im Arbeitsvolumen ${g}_{D}^{eff}$ eines zusätzlichen felderzeugenden Spulensystems berücksichtigt.

Bei einer vorteilhaften Weiterbildung der erfindungsgemäßen Magnetanordnung bildet ein System zur Kompensation der Drift des Magnetspulensystems einen weiteren im Betriebszustand supraleitend kurzgeschlossenen Strompfad. Mit einer solchen Anordnung wird die zeitliche Stabilität des Magnetfeldes im Arbeitsvolumen verbessert. In einer solchen Weiterbildung einer erfindungsgemäßen Magnetanordnung wird der Einfluss der Driftkompensation auf die effektive Feldstärke im Arbeitsvolumen ${g}_{D}^{eff}$ eines zusätzlichen felderzeugenden Spulensystems berücksichtigt.

Vorteilhaft ist auch eine Weiterbildung, die sich dadurch auszeichnet, dass eine Shimvorrichtung einen weiteren im Betriebszustand supraleitend kurzgeschlossenen Strompfad bildet. Mit einer solchen Anordnung können Feldinhomogenitäten kompensiert werden. In einer solchen Weiterbildung einer erfindungsgemäßen Magnetanordnung wird der Einfluss der supraleitenden Shimvorrichtung auf die effektive Feldstärke im Arbeitsvolumen ${g}_{D}^{eff}$ eines zusätzlichen felderzeugenden Spulensystems berücksichtigt.

Eine besonders bevorzugte Ausführungsform der erfindungsgemäßen Magnetanordnung zeichnet sich dadurch aus, dass eine Vorrichtung mit einer radial inneren und radial äußeren Teilspule einen weiteren im Betriebszustand supraleitend kurzgeschlossenen Strompfad bildet, wobei die Teilspulen in Serie geschaltet sind, die radial äußere Teilspule pro Ampère Strom ein im Betrag wesentlich größeres Dipolmoment aufweist als die radial innere, und wobei die radial innere Teilspule pro Ampere Strom im Arbeitsvolumen ein im Betrag wesentlich größeres Magnetfeld aufbaut als die radial äußere. Mit einer solchen Vorrichtung kann die effektive Feldstärke im Arbeitsvolumen ${g}_{D}^{eff}$ eines zusätzlichen felderzeugenden Spulensystems verstärkt werden, wenn sich das zusätzliche felderzeugende Spulensystem außerhalb der radial äußeren Teilspule der genannten Vorrichtung befindet.

Bei einer besonders vorteilhaften Weiterbildung einer erfindungsgemäßen Magnetanordnung ist das zusätzliche felderzeugende Spulensystem normalleitend. Der Vorteil dieser Anordnung besteht darin, dass das zusätzliche felderzeugende Spulensystem im Raumtemperaturbereich angebracht werden kann und daher die Kühlung des supraleitenden Teils der Magnetanordnung nicht beeinträchtigt wird.

Eine andere vorteilhafte Weiterbildung einer erfindungsgemäßen Magnetanordnung zeichnet sich dadurch aus, dass das zusätzliche felderzeugende Spulensystem supraleitend ist. Der Vorteil dieser Anordnung besteht darin, dass das zusätzliche felderzeugende Spulensystem mehr Strom tragen kann, als wenn die Spulen aus einem resistiven Material bestünden.

Bei einer vorteilhaften Weiterbildung einer erfindungsgemäßen Anordnung ist das zusätzliche felderzeugende Spulensystem Teil einer Vorrichtung zur Modulation der Magnetfeldstärke im Arbeitsvolumen. In einer erfindungsgemäßen Anordnung kann ein solches Spulensystem besonders effizient dimensioniert werden.

Vorteilhaft ist auch eine Weiterbildung, die sich dadurch auszeichnet, dass das zusätzliche felderzeugende Spulensystem Teil eines sogenannten *Z*^{*0*}-Shims ist, welcher im Arbeitsvolumen ein im Wesentlichen homogenes Magnetfeld erzeugt. Durch eine Stromänderung in einer solchen Vorrichtung ist es möglich, eine allfällige Drift des Hauptspulensystems nach einer gewissen Zeit wieder zu kompensieren, ohne dass der Strom im Hauptspulensystem neu gesetzt werden muss. In einer erfindungsgemäßen Anordnung kann eine solche Vorrichtung besonders effizient dimensioniert werden.

In den Rahmen der vorliegenden Erfindung fällt auch ein Verfahren zur Dimensionierung einer erfindungsgemäßen Magnetanordnung, dadurch gekennzeichnet, dass die Größe ${g}_{D}^{eff} ,$ welche der Feldänderung im Arbeitsvolumen bei *z* = *0* pro Ampère Strom im zusätzlichen felderzeugenden Spulensystem entspricht, unter Berücksichtigung der aufgrund von in der restlichen Magnetanordnung induzierten Strömen erzeugten Magnetfelder, berechnet wird gemäß: ${g}_{D}^{eff} = {g}_{D} - {g}^{T} ⋅ {( {L}^{cl} - α {L}^{cor} )}^{- 1} ⋅ ( {L}_{← D}^{cl} - α {L}_{← D}^{cor} )$
wobei die verwendeten Größen die oben genannten Bedeutungen haben. Der Vorteil dieser Methode zur Dimensionierung einer Magnetanordnung mit einem zusätzlichen felderzeugenden Spulensystems besteht darin, dass das magnetische Abschirmverhalten des Supraleiters im Magnetspulensystem berücksichtigt wird. Die Methode basiert darauf, dass für die induktiven Kopplungen und für alle Selbstinduktivitäten Korrekturterme berechnet werden, welche sich mit einem Gewichtungsfaktor α auf die entsprechenden Größen niederschlagen. Mit dieser Methode wird eine bessere Übereinstimmung zwischen berechneter und messbarer effektiver Feldstärke im Arbeitsvolumen ${g}_{D}^{eff}$ des zusätzlichen felderzeugenden Spulensystems erreicht als mit einer Methode nach dem Stand der Technik. Insbesondere kann die Magnetanordnung dahingehend optimiert werden, dass ${g}_{D}^{eff}$ unter dem Einfluss des magnetischen Abschirmverhaltens des Supraleiters im Magnetspulensystem möglichst groß ist.

Bei einer einfachen Variante des erfindungsgemäßen Verfahrens entspricht der Parameter α dem Volumenanteil des Supraleitermaterials am Volumen des Magnetspulensystems. Dieser Methode zur Bestimmung des Parameters α liegt die Annahme zugrunde, dass im Supraleiter die Suszeptibilität gegenüber kleinen Feldänderungen (-1) betrage (idealer Diamagnetismus).

Die so bestimmten Werte für α können aber für die meisten Magnettypen experimentell nicht bestätigt werden. Daher zeichnet sich eine besonders bevorzugte alternative Verfahrensvariante dadurch aus, dass der Parameter α für das Magnetspulensystem experimentell bestimmt wird aus der Messung der Größe *β*^{*exp*} des Magnetspulensystems [ohne zusätzliche induktiv auf Flussänderungen reagierende Strompfade] bezüglich einer Störspule, welche im Volumen des Magnetspulensystems im Wesentlichen ein homogenes Störfeld erzeugt, und durch Einsetzen der Größe β^{*exp*} in die Gleichung $α = \frac{{g}_{H} {( {L}_{M}^{cl} )}^{2} ( {β}^{exp} - {β}^{cl} )}{{g}_{H} ( {β}^{exp} - {β}^{cl} ) {L}_{M}^{cl} {L}_{M}^{cor} - {g}_{M} ( {L}_{M ← H}^{cl} {L}_{M}^{cor} - {L}_{M ← H}^{cor} {L}_{M}^{cl} )} ,$
wobei ${β}^{exp} = \frac{{g}_{H}^{exp}}{{g}_{H}} ,$
${g}_{H}^{exp} :$ gemessene Feldänderung im Arbeitsvolumen der Magnetanordnung pro Ampere Strom in der Störspule, ${β}^{cl} = 1 - {g}_{M} ⋅ ( \frac{{L}_{M ← H}^{cl}}{{L}_{M}^{cl} ⋅ {g}_{H}} ) ,$
*g*_{*M*} : Feld pro Ampere des Magnetspulensystems im Arbeitsvolumen,
*g*_{*H*} : Feld pro Ampère der Störspule im Arbeitsvolumen ohne die Feldbeiträge des Magnetspulensystems,
${L}_{M}^{cl} :$ Induktivität des Magnetspulensystems,
${L}_{M ← H}^{cl} :$ induktive Kopplung der Störspule mit dem Magnetspulensystem,
${L}_{M}^{cor} :$ Korrektur zur Magnetinduktivität ${L}_{M}^{cl} ,$ welche sich bei kompletter diamagnetischer Verdrängung von Störfeldern aus dem Volumen des Magnetspulensystems ergäbe,
${L}_{M ← H}^{cor} :$ Korrektur zur induktiven Kopplung ${L}_{M ← H}^{cl}$ der Störspule mit dem Magnetspulensystem, welche sich bei kompletter diamagnetischer Verdrängung von Störfeldern aus dem Volumen des Magnetspulensystems ergäbe.

Bei einer weitere+n besonders bevorzugten Variante des erfindungsgemäßen Verfahrens schließlich werden die Korrekturen *L*^{*cor*}, ${L}_{← D}^{cor} , {L}_{M}^{cor}$ und ${L}_{M ← D}^{cor}$ folgendermaßen berechnet: ${L}^{cor} = ( \begin{matrix}{L}_{M}^{cor} & {L}_{M ← P 1}^{cor} & ⋯ & {L}_{M ← P n}^{cor} \\ {L}_{P 1 ← M}^{cor} & {L}_{P 1}^{cor} & ⋯ & {L}_{P 1 ← P n}^{cor} \\ ⋮ & ⋮ & ⋱ & ⋮ \\ {L}_{P n ← M}^{cor} & {L}_{P n ← P 1}^{cor} & ⋯ & {L}_{P n}^{cor}\end{matrix} ) ,$ ${L}_{← D}^{cor} = ( \begin{matrix}{L}_{M ← D}^{cor} \\ {L}_{P 1 ← D}^{cor} \\ ⋮ \\ {L}_{P n ← D}^{cor}\end{matrix} ) ,$ ${L}_{P j ← P k}^{cor} = {f}_{P j} ( {L}_{( P j , red , R {a}_{1} ) ← P k}^{cl} - {L}_{( P j , red , R {i}_{1} ) ← P k}^{cl} ) ,$ ${L}_{P j ← D}^{cor} = {f}_{P j} ( {L}_{( P j , red , R {a}_{1} ) ← D}^{cl} - {L}_{( P j , red , R {i}_{1} ) ← D}^{cl} ) ,$ ${L}_{P j ← M}^{cor} = {f}_{P j} ( {L}_{( P j , red , R {a}_{1} ) ← M}^{cl} - {L}_{( P j , red , R {i}_{1} ) ← M}^{cl} ) ,$ ${L}_{M ← P j}^{cor} = {L}_{1 ← P j}^{cl} - {L}_{( 1 , red , R {i}_{1} ) ← P j}^{cl} + \frac{R {a}_{1}}{{R}_{2}} ( {L}_{( 2 , red , R {a}_{1} ) ← P j}^{cl} - {L}_{( 2 , red , R {i}_{1} ) ← P j}^{cl} ) ,$ ${L}_{M ← D}^{cor} = {L}_{1 ← D}^{cl} - {L}_{( 1 , red , R i 1 ) ← D}^{cl} + \frac{R {a}_{1}}{{R}_{2}} ( {L}_{( 2 , red , R {a}_{1} ) ← D}^{cl} - {L}_{( 2 , red , R {i}_{1} ) ← D}^{cl} ) ,$ ${L}_{M}^{cor} = {L}_{1 ← 1}^{cl} - {L}_{( 1 , red , R i 1 ) ← 1}^{cl} + {L}_{1 ← 2}^{cl} - {L}_{( 1 , red , R i 1 ) ← 2}^{cl} + \frac{R {a}_{1}}{{R}_{2}} ( {L}_{( 2 , red , R {a}_{1} ) ← 2}^{cl} - {L}_{( 2 , red , R {i}_{1} ) ← 2}^{cl} + {L}_{( 2 , red , R {a}_{1} ) ← 1}^{cl} - {L}_{( 2 , red , R {i}_{1} ) ← 1}^{cl} )$
wobei
- *Ra*_{*1*}:: Außenradius des Magnetspulensystems (im Falle eines aktiv abgeschirmten Magnetspulensystems Außenradius der Hauptspule),
- *Ri*_{*1*}:: Innenradius des Magnetspulensystems,
- *R*_{*2*}:: im Falle eines aktiv abgeschirmten Magnetspulensystems mittlerer Radius der Abschirmung, sonst unendlich,
- *R*_{*Pj*}:: mittlerer Radius der Zusatzspule *Pj*, ${f}_{P j} = { \begin{matrix}\frac{R {a}_{1}}{{R}_{P j}} , {R}_{P j} > R {a}_{1} \\ 1 , {R}_{P j} < R {a}_{1}\end{matrix}$
und wobei der Index 1 im Falle eines aktiv abgeschirmten Magnetspulensystems die Hauptspule, sonst das Magnetspulensystem bezeichnet, der Index 2 im Falle eines aktiv abgeschirmten Magnetspulensystems die Abschirmung bezeichnet, während ansonsten die Terme mit Index 2 wegfallen, und der Index (*X*, *red, R*) eine hypothetische Spule bezeichnet, welche entstünde, wenn alle Windungen der Spule *X* auf dem Radius *R* gewickelt wären.

Der besondere Vorteil dieser Methode zur Berechnung der Korrekturen *L*^{*cor*}, ${L}_{← D}^{cor} , {L}_{M}^{cor}$ und ${L}_{M ← D}^{cor}$ besteht darin, dass die Korrekturen unter Berücksichtigung der geometrischen Anordnung der beteiligten Spulen auf induktive Kopplungen und Eigeninduktivitäten von Spulen zurückgeführt werden.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden, sofern diese unter den durch die Ansprüche definierten Schutzumfang fallen. Die gezeigten und beschriebenen Ausführungsformen sind nicht als abschließende Aufzählung zu verstehen, sondern haben vielmehr beispielhaften Charakter für die Schilderung der Erfindung.

Die Erfindung ist in der Zeichnung dargestellt und wird anhand von Ausführungsbeispielen näher erläutert. Es zeigen:
- Fig. 1: einen schematischen Vertikalschnitt durch eine radiale Hälfte der erfindungsgemäßen Magnetanordnung zur Erzeugung eines Magnetfeldes in Richtung einer *z*-Achse in einem um *z* = *0* angeordneten Arbeitsvolumen *AV* mit einem supraleitenden Magnetspulensystem *M*, einem zusätzlichen felderzeugenden Spulensystem *D* und mit einem weiteren supraleitend geschlossenen Strompfad *P1*;
- Fig. 2: die effektive Feldstärke *g*^{*eff,cl*} pro Ampère Strom, berechnet mit einer Methode nach dem Stand der Technik, für eine einzelne Teilspule eines felderzeugenden Spulensystems in einem aktiv abgeschirmten supraleitenden Magnetspulensystem ohne weitere supraleitend geschlossene Strompfade als Funktion des reduzierten Radius ρ (Radius normiert auf den Außenradius der Hauptspule des Magnetspulensystems) der betrachteten Teilspule;
- Fig. 3: die effektive Feldstärke *g*^{*eff*} pro Ampère Strom, berechnet mit der erfindungsgemäßen Methode, für eine Teilspule eines felderzeugenden Spulensystems in einem aktiv abgeschirmten supraleitenden Magnetspulensystem ohne weitere supraleitend geschlossene Strompfade als Funktion des reduzierten Radius ρ (Radius normiert auf den Außenradius der Hauptspule des Magnetspulensystems) der betrachteten Teilspule;
- Fig. 4: die Differenz der in Figur 2 und 3 dargestellten Größen *g*^{*eff*} und *g*^{*eff,cl*} als Funktion des reduzierten Radius ρ (Radius normiert auf den Außenradius der Hauptspule) der betrachteten Teilspule.

Anhand der Figur 1 wird ersichtlich, dass in einer erfindungsgemäßen Magnetanordnung sowohl das supraleitende Magnetspulensystem *M* als auch das zusätzliche felderzeugende Spulensystem *D* und der weitere supraleitend geschlossene Strompfad *P1* aus mehreren Teilspulen aufgebaut sein können, welche auf verschiedene Radien verteilt sein können. Die Teilspulen können unterschiedliche Polaritäten aufweisen. Alle Teilspulen sind koaxial angeordnet um ein Arbeitsvolumen *AV* auf einer Achse *z* bei *z* = *0*. Durch den kleinen Spulenquerschnitt des zusätzlichen felderzeugenden Spulensystems *D* und des weiteren supraleitend geschlossenen Strompfades *P1* in der Figur 1 wird dargestellt, dass das zusätzliche felderzeugende Spulensystem *D* und der weitere supraleitend geschlossene Strompfad *P1* nur schwache Magnetfelder erzeugen, das Hauptfeld aber vom Magnetspulensystem *M* herrührt.

Anhand der Figuren 2 bis 4 werden die Funktionen *g*^{*eff,cl*} und *g*^{*eff*} für eine einzelne Teilspule eines felderzeugenden Spulensystems gezeigt in Abhängigkeit vom Radius der Teilspule. Die Teilspule hat eine axiale Länge von 200 mm und besteht aus zwei Lagen mit je 400 Drahtwindungen. Ihre Mittelebene liegt auf der Höhe des Arbeitsvolumens bei *z* = *0*. Die Größen *g*^{*eff,cl*} beziehungsweise *g*^{*eff*} entsprechen dem Feldbeitrag pro Ampère der betrachteten Teilspule im Arbeitsvolumen bei *z* = *0* unter Berücksichtigung der Feldbeiträge der Teilspule selbst wie auch der Feldänderung aufgrund von Strömen, welche im supraleitenden Magnetspulensystem *M* beim Laden der Teilspule induziert werden, wobei *g*^{*eff,cl*} mit einer Methode nach dem Stand der Technik und *g*^{*eff*} mit der erfindungsgemäßen Methode simuliert wurde. Diese Berechnungen wurden für eine Magnetanordnung mit einem aktiv abgeschirmten supraleitenden Magnetspulensystem *M* ohne weitere supraleitend geschlossene Strompfade durchgeführt, wobei der Radius der aktiven Abschirmung dem doppelten Außenradius der Hauptspule des Magnetspulensystems *M* entspricht. Die Dipolmomente von Hauptspule und Abschirmspule sind entgegengesetzt gleich groß. Es zeigt sich, dass sich aufgrund der mit α = *0.33* gewichteten Korrekturterme entsprechend der erfindungsgemäßen Methode gegenüber einer Methode nach dem Stand der Technik für große Radien der Teilspule des felderzeugenden Spulensystems eine Abweichung von etwa 40 Prozent ergibt für die effektive Feldstärke pro Ampère. Die Größe α = *0.33* entspricht grob dem Supraleitergehalt des Spulenvolumens des Magnetspulensystems.

Um die nachfolgende Beschreibung zu vereinfachen, werden hier einige Begriffe eingeführt:
- Ein aktiv abgeschirmtes supraleitendes Magnetspulensystem *M* umfasst ein radial inneres Spulensystem *C1*, im Weiteren als *Hauptspule* bezeichnet, und ein radial äußeres Spulensystem *C2*, im Folgenden *Abschirmspule* genannt. Diese Spulen sind axialsymmetrisch um eine *z*-Achse angeordnet und erzeugen in einem auf der Achse um *z* = 0 angeordneten Volumen - im Folgenden als das *Arbeitsvolumen* des Magneten bezeichnet - Magnetfelder entgegengesetzter Richtung. Ein nicht abgeschirmtes supraleitendes Magnetspulensystem *M* wird als Spezialfall mit einem vernachlässigbaren äußeren Spulensystem *C2* betrachtet.
- Unter einem *Störfeld* verstehen wir entweder eine elektromagnetische Störung, die außerhalb der Magnetanordnung entsteht oder ein Feld, das von zusätzlichen, nicht zum Magnetspulensystem *M* gehörenden, Spulen erzeugt wird (beispielsweise von Spulen eines zusätzlichen felderzeugenden Spulensystems) und dessen Feldbetrag 0.1 T nicht überschreitet.
- Um möglichst kompakte und übersichtliche Formeln zu bekommen, werden in der Ausführung folgende Indizes benutzt:
   - 1: Hauptspule
   - 2: Abschirmspule
   - *M*: Magnetspulensystem *C1*, *C2*
   - *D*: zusätzliches felderzeugendes Spulensystem
   - *H*: Störspule
   - *P*: zusätzlicher supraleitender Strompfad
   - *cl*: nach dem zitierten Stand der Technik berechnete Größe
   - *cor*: Korrekturterme gemäß der vorliegenden Erfindung

   Für zusätzliche supraleitende Strompfade werden die Indizes *P1, P2,* ... verwendet.

Bei der Berechnung der effektiven Feldstärke *g*^{*eff*} pro Ampère Strom eines zusätzlichen felderzeugenden Spulensystems *D* müssen sowohl die Feldbeiträge des Spulensystems selbst wie auch die Feldänderungen aufgrund von Strömen, welche im supraleitenden Magnetspulensystem *M* und in weiteren supraleitend geschlossenen Strompfaden beim Laden des Spulensystems *D* induziert werden, berücksichtigt werden. Um die induktive Reaktion des Magnetspulensystems *M* mit einem Modell nach dem Stand der Technik (im Weiteren als das *klassische Modell* bezeichnet) zu berechnen, wird der Supraleiter des Magnetspulensystems als ein Material ohne elektrischen Widerstand modelliert. Im Modell, welches der vorliegenden Erfindung zugrunde liegt, werden dagegen zusätzliche magnetische Eigenschaften des Supraleiters berücksichtigt. Diese Eigenschaften haben zwar alle supraleitenden Magnetspulensysteme, sie wirken sich aber vor allem in aktiv abgeschirmten Magnetspulensystemen auf die effektive Feldstärke von zusätzlichen Spulensystemen *D* aus. In solchen Magnetanordnungen stellt man häufig fest, dass die gemessene effektive Feldstärke des zusätzlichen Spulensystems *D* nicht der mit dem klassischen Modell berechneten entspricht. Insbesondere kann die diamagnetische Verdrängung von kleinen Feldänderungen genutzt werden, um besonders große effektive Feldstärken von zusätzlichen Spulensystemen zu erreichen. Solche Spulensysteme können beispielsweise *Z*^{*0*}-Shims oder Feldmodulationsspulen sein.

Weil das Feld des supraleitenden Magnetspulensystems im Arbeitsvolumen um Größenordnungen stärker ist als das Feld von zusätzlichen Spulensystemen (beispielsweise eines *Z*^{*0*}-Shims oder einer Feldmodulationsspule), wirkt sich nur die zum Feld des Magnetspulensystems parallele Komponente (hier als *z-*Komponente bezeichnet) des Feldes der zusätzlichen Spulensysteme im Gesamtfeldbetrag aus. Deshalb betrachten wir im Weiteren nur *B*_{*z*}-Felder.

Sobald am Ort eines supraleitenden Magnetspulensystems *M* durch ein felderzeugendes Spulensystem *D* ein Störfeld aufgebaut wird (beispielsweise beim Laden eines *Z*^{*0*}-Shims oder einer Feldmodulationsspule), wird nach der Lenz'schen Regel ein Strom im supraleitend kurzgeschlossenen Magnetspulensystem induziert, welcher ein dem Störfeld entgegengesetztes Kompensationsfeld aufbaut. Die im Arbeitsvolumen resultierende Feldänderung *ΔB*_{*z,total*} ist eine Überlagerung des Störfeldes *ΔB*_{*z,D*} und des Kompensationsfeldes *ΔB*_{*z,M*}, das heißt Δ*B*_{*z,total*}=Δ*B*_{*z,D*}+Δ*B*_{*z,M*}. Bei einem Strom Δ*I*_{*D*} im felderzeugenden Spulensystem *D* wird im Magnetspulensystem der Strom $Δ {I}_{M}^{cl} = - Δ {I}_{D} ⋅ \frac{{L}_{M ← D}^{cl}}{{L}_{M}^{cl}}$ induziert, wobei ${L}_{M}^{cl}$ die (klassische) Eigeninduktivität des Magnetspulensystems und ${L}_{M ← D}^{cl}$ die (klassische) induktive Kopplung zwischen Magnetspulensystem und felderzeugendem Spulensystem bedeuten. Die effektive Feldstärke pro Ampère Strom im felderzeugenden Spulensystem *D* im Arbeitsvolumen ${g}_{D}^{eff , cl}$ ist die Überlagerung des Feldbeitrags pro Ampere ${g}_{D} = \frac{Δ {B}_{z , D}}{Δ {I}_{D}}$ des Spulensystems selbst mit der Feldänderung aufgrund des im supraleitenden Magnetspulensystem *M* induzierten Stromes pro Ampère Strom im felderzeugenden Spulensystem *D*, also: ${g}_{D}^{eff , cl} = {g}_{D} + {g}_{M} \frac{Δ {I}_{M}^{cl}}{Δ {I}_{D}} = {g}_{D} - {g}_{M} \frac{{L}_{M ← D}^{cl}}{{L}_{M}^{cl}} ,$
wobei *g*_{*M*} das Feld pro Ampère des Magnetspulensystems *M* im Arbeitsvolumen ist.
Im Fall, wo in der Magnetanordnung nebst dem Magnetspulensystem *M* und einem felderzeugenden Spulensystem *D* (beispielsweise einem *Z*^{*0*}-Shim oder einer Feldmodulationsspule) noch weitere supraleitend kurzgeschlossene Strompfade *P1,...,Pn* vorhanden sind, verallgemeinert sich die obige Formel zu: ${g}_{D}^{eff , cl} = {g}_{D} - {g}^{T} ⋅ {( {L}^{cl} )}^{- 1} ⋅ {L}_{← D}^{cl} ,$
wobei: ${g}^{T} = ( {g}_{M} , {g}_{P 1} , … , {g}_{P j} , … , {g}_{P n} ) ,$ wobei:
*g*_{*M*} : Feld pro Ampère des Magnetspulensystems *M* im Arbeitsvolumen ohne die Feldbeiträge der in den zusätzlichen Strompfaden *P1,...,Pn* induzierten Ströme,
*g*_{*Pj*} : Feld pro Ampère des Strompfades *Pj* im Arbeitsvolumen ohne die Feldbeiträge der in den anderen zusätzlichen Strompfaden *P1,...,Pn* und im Magnetspulensystem *M* induzierten Ströme,${L}^{cl} = ( \begin{matrix}{L}_{M}^{cl} & {L}_{M ← P 1}^{cl} & ⋯ & {L}_{M ← P n}^{cl} \\ {L}_{P 1 ← M}^{cl} & {L}_{P 1}^{cl} & ⋯ & {L}_{P 1 ← P n}^{cl} \\ ⋮ & ⋮ & ⋱ & ⋮ \\ {L}_{P n ← M}^{cl} & {L}_{P n ← P 1}^{cl} & ⋯ & {L}_{P n}^{cl}\end{matrix} )$ Matrix der (klassischen) induktiven Kopplungen zwischen dem Magnetspulensystem *M* und den Strompfaden *P1,...,Pn* sowie zwischen den Strompfaden *P1,...,Pn* untereinander,
(*L*^{*cl*})⁻¹ Inverse der Matrix *L*^{*cl*},${L}_{← D}^{cl} = ( \begin{matrix}{L}_{M ← D}^{cl} \\ {L}_{P 1 ← D}^{cl} \\ ⋮ \\ {L}_{P n ← D}^{cl}\end{matrix} ) ,$ wobei:
${L}_{P j ← D}^{cl}$ (klassische) induktive Kopplung des Strompfades *Pj* mit dem Spulensystem *D*,
${L}_{M ← D}^{cl}$ (klassische) induktive Kopplung des Magnetspulensystems *M* mit dem Spulensystem *D*.

Unter Berücksichtigung der erwähnten speziellen magnetischen Eigenschaften des Supraleiters werden die klassischen induktiven Kopplungen und die Eigeninduktivitäten um einen zusätzlichen Beitrag erweitert. Deshalb werden die im Magnetspulensystem *M* und in den zusätzlichen Strompfaden *P1,...,Pn* induzierten Ströme im Allgemeinen andere Werte als die klassisch berechneten annehmen. Im Folgenden werden diese Korrekturen aufgrund eines Modelles des magnetischen Verhaltens des Supraleiters im Magnetspulensystem berechnet.

Es ist bekannt, dass Typ-l Supraleiter magnetischen Fluss komplett aus ihrem Inneren verdrängen (Meissner Effekt). Bei Typ-ll Supraleitern ist dies oberhalb des unteren kritischen Feldes *H*_{*c*1} nicht mehr der Fall. Nach dem Bean-Modell (C.P. Bean, Phys. Rev. Lett. **8,** 250 (1962), C.P. Bean, Rev. Mod. Phys. **36,** 31 (1964)) haften die magnetischen Flusslinien aber an den sogenannten "pinning centers". Kleine Flussänderungen werden von den "pinning centers" an der Oberfläche des Supraleiters eingefangen und gelangen nicht bis ins Innere des Supraleiters. Es resultiert eine teilweise Verdrängung von Störfeldern aus dem Supraleitervolumen. Ein Typ-ll Supraleiter reagiert also auf kleine Feldänderungen diamagnetisch, während größere Feldänderungen weitgehend ins Supraleitermaterial eindringen.

Um die Wirkungen dieses Effekts der Verdrängung von kleinen Störfeldern aus dem Supraleitervolumen berechnen zu können, machen wir verschiedene Annahmen. Erstens gehen wir davon aus, dass der überwiegende Anteil des gesamten Supraleitervolumens in einer Magnetanordnung in der Hauptspule konzentriert ist, und dass das Supraleitervolumen in der Abschirmspule und in weiteren supraleitenden Spulensystemen vernachlässigt werden kann.

Ferner stellen wir uns vor, dass alle kleine Feldänderungen im Volumen der Hauptspule um einen konstanten Faktor (1 - α) mit *0* < α < 1 reduziert sind gegenüber dem Wert, den sie ohne die diamagnetische Abschirmwirkung des Supraleiters hätten. In der freien Innenbohrung der Hauptspule (Radius *Ri*_{*1*}) nehmen wir dagegen an, dass keine Reduktion der Störfelder aufgrund des Supraleiter-Diamagnetismus auftritt. Die aus der Hauptspule verdrängten Feldlinien akkumulieren sich außerhalb des Außenradius *Ra*_{*1*} der Hauptspule, so dass in diesem Bereich eine Überhöhung des Störfeldes eintritt. Für diese Störfeldüberhöhung außerhalb von *Ra*_{*1*} nehmen wir an, dass sie von einem Maximalwert bei *Ra*_{*1*} gegen größere Abstände *r* von der Magnetachse mit (1 / *r*³) abnehme (Dipolverhalten). Der Maximalwert bei *Ra*_{*1*} wird so normiert, dass die Verstärkung des Störflusses außerhalb *Ra*_{*1*} die Reduktion des Störflusses innerhalb des Supraleitervolumens der Hauptspule genau kompensiert (Flusserhaltung).

Die Umverteilung von magnetischem Fluss durch die Anwesenheit eines sich gegenüber kleinen Feldänderungen diamagnetisch verhaltenden Supraleitervolumens bewirkt, dass die induktiven Kopplungen und Eigeninduktivitäten von Spulen im Bereich des Supraleitervolumens verändert werden. Um das klassische Modell zur Berechnung der effektiven Feldstärke eines felderzeugenden Spulensystems *D* (beispielsweise eines *Z*^{*0*}-Shims oder einer Feldmodulationsspule) zu erweitern und den Einfluss des Supraleiter-Diamagnetismus zu berücksichtigen, genügt es, für jeden in der Formel ${g}_{D}^{eff , cl} = {g}_{D} - {g}^{T} ⋅ {( {L}^{cl} )}^{- 1} ⋅ {L}_{← D}^{cl}$ vorkommenden Kopplungs- oder Eigeninduktivitäts-Term den richtigen Korrekturterm zu bestimmen. An der Struktur der Gleichung ändert sich nichts. Die Korrekturterme werden im Folgenden für alle Kopplungen und Eigeninduktivitäten hergeleitet.

Das Prinzip der Berechnung der Korrekturterme ist in allen Fällen dasselbe, nämlich zu bestimmen, um wie viel der magnetische Fluss durch eine Spule aufgrund einer kleinen Stromänderung in einer anderen (oder in ihr selbst) durch die Anwesenheit des diamagnetisch reagierenden Supraleitermaterials in der Hauptspule des Magnetspulensystems reduziert wird. Entsprechend ist auch die Kopplung der ersten mit der zweiten Spule (bzw. die Eigeninduktivität) reduziert. Die Größe des Korrekturterms hängt einerseits davon ab, wie groß der Anteil des mit Supraleitermaterial der Hauptspule gefüllten Volumens innerhalb der induktiv reagierenden Spule am gesamten von der Spule umschlossenen Volumen ist. Andererseits hat auch die relative Lage der Spulen zueinander einen Einfluss auf den Korrekturterm für ihre gegenseitige induktive Kopplung.

Als nützliches Hilfsmittel zur Berechnung der Korrekturterme hat sich die Einführung von "reduzierten Spulen" erwiesen. Unter der auf den Radius *R* reduzierten Spule *X* verstehen wir jene hypothetische Spule, welche entstünde, wenn alle Windungen der Spule *X* auf dem Radius *R* gewickelt wären. Für diese Spule wird in der Notation der Index "*X,red,R*" verwendet. Dank der reduzierten Spulen können bei einer Flussänderung durch eine Spule die Beiträge der Flussänderung durch Teilflächen dieser Spule an der gesamten Flussänderung berechnet werden.

Als erstes wird nun der Korrekturterm für die Kopplung eines felderzeugenden Spulensystems *D* mit der Hauptspule *C1* des Magnetspulensystems (abgeschirmt oder unabgeschirmt) berechnet.

Im Volumen der Hauptspule *C1* wird das Störfeld *ΔB*_{*z,D*} im Mittel um den Beitrag α · *ΔB*_{*z,D*} reduziert, wobei 0 < α < 1 ein a priori noch unbekannter Parameter ist. Als Konsequenz wird der Störfluss durch die Hauptspule *C1* und damit die induktive Kopplung *L*_{1←*D*} von Hauptspule und zusätzlichem felderzeugendem Spulensystem um einen Faktor (*1 -* α) gegenüber dem klassischen Wert ${L}_{1 ← D}^{cl}$ geschwächt, sofern man das Störfeld in der Innenbohrung der Hauptspule auch als um den Faktor (*1* - α) reduziert behandelt. Wir nehmen aber an, dass der Fluss des zusätzlichen felderzeugenden Spulensystems nicht aus der Innenbohrung des Magneten verdrängt wird. Daher muss die Kopplung zwischen dem zusätzlichen felderzeugenden Spulensystem und der Hauptspule nun wieder um den fälschlicherweise abgezogenen Anteil aus der Innenbohrung ergänzt werden. Gemäß der Definition der "reduzierten Spulen" ist dieser Beitrag $α ⋅ {L}_{( 1 , red , R i 1 ) ← D}^{cl} ,$ wobei ${L}_{( 1 , red , R i 1 ) ← D}^{cl}$ die Kopplung des zusätzlichen felderzeugenden Spulensystems mit der auf ihren Innenradius *Ri*_{*1*} reduzierten Hauptspule *C1* ist. Unter Berücksichtigung der Störfeldverdrängung aus dem Supraleitervolumen der Hauptspule beträgt die induktive Kopplung *L*_{1*←D*} von Hauptspule und zusätzlichem felderzeugendem Spulensystem daher: ${L}_{1 ← D} = ( 1 - α ) ⋅ {L}_{1 ← D}^{cl} + α {L}_{( 1 , red , R i 1 ) ← D}^{cl}$

Der verdrängte Fluss taucht radial außerhalb des Außenradius *Ra*_{*1*} der Hauptspule wieder auf. Nimmt man für das verdrängte Feld ein Dipolverhalten an (Abnahme mit (1 / *r*³)), bekommt man außerhalb der Hauptspule zusätzlich zum klassischen Störfeld noch den Beitrag $α \frac{R {a}_{1}}{{r}^{3}} {\int }_{R {i}_{1}}^{R {a}_{1}} Δ {B}_{z , D} R d R .$

Diese Funktion ist so normiert, dass der gesamte Fluss der Störfeldes durch eine große Schlaufe vom Radius *R* für *R* → ∞ gegen null strebt. Es wurde ein Störfeld *ΔB*_{*z,D*} mit Zylindersymmetrie angenommen.

Im Falle eines aktiv abgeschirmten Magnetspulensystems reduziert sich wegen der Verdrängung des Störflusses durch die Hauptspule *C1* auch der Störfluss durch die Abschirmspule *C2*. Genauer gesagt ist der Störfluss durch eine Windung vom Radius *R*_{*2*} auf axialer Höhe *z*_{*0*} gegenüber dem klassischen Fall um folgenden Beitrag reduziert (Integral von (4) über das Gebiet *r* > *R*_{*2*}): $2 π {\int }_{{R}_{2}}^{∞} \frac{R {a}_{1}}{{r}^{2}} d r {\int }_{R {i}_{1}}^{R {a}_{1}} Δ {B}_{z}^{D} R d R = 2 π α \frac{R {a}_{1}}{{R}_{2}} {\int }_{R {i}_{1}}^{R {a}_{1}} Δ {B}_{z}^{D} R d R = α \frac{R {a}_{1}}{{R}_{2}} ( {Φ}_{( 2 , red , R {a}_{1} ) ← D}^{cl} - {Φ}_{( 2 , red , R {i}_{1} ) ← D}^{cl} )$
${Φ}_{( 2 , red , R {a}_{1} ) ← D}^{cl}$ bezeichnet hier den klassischen Störfluss durch eine Schlaufe vom Radius *Ra*_{*1*}, die sich auf gleicher axialer Höhe *z*_{*0*} befindet wie die betrachtete Schlaufe mit Radius *R*_{*2*} (analog für *Ri*_{*1*}). Summiert man nun über alle Windungen der Abschirmspule (diese befinden sich näherungsweise alle auf dem gleichen Radius *R*_{*2*}) bekommt man neu folgende gegenseitige Kopplung des zusätzlichen felderzeugenden Spulensystems mit der Abschirmspule: ${L}_{2 ← D} = {L}_{2 ← D}^{cl} - α \frac{R {a}_{1}}{{R}_{2}} ( {L}_{( 2 , red , R {a}_{1} ) ← D}^{cl} - {L}_{( 2 , red , R {i}_{1} ) ← D}^{cl} )$
${L}_{( 2 , red , R {a}_{1} ) ← D}^{cl}$ bezeichnet dabei die klassische Kopplung des zusätzlichen felderzeugenden Spulensystems mit der auf den Radius *Ra*_{*1*} "reduzierten" Abschirmung (analog für *Ri*_{*1*}). Dieses "Reduzieren" zusammen mit dem Vorfaktor *Ra*_{*1*}/*R*_{*2*} bewirkt, dass die Kopplung *L*_{2←*D*} gegenüber dem klassischen Wert ${L}_{2 ← D}^{cl}$ verhältnismäßig viel weniger abgeschwächt wird als *L*_{1←*D*} gegenüber ${L}_{1 ← D}^{cl} .$ Da die Haupt- und die Abschirmspule elektrisch in Serie geschaltet sind, überwiegt deshalb in der Gesamtreaktion des Magnetspulensystems auf die kleine Feldänderung die induktive Reaktion der Abschirmspule gegenüber derjenigen der Hauptspule.

Insgesamt ist die neue Kopplung des zusätzlichen felderzeugenden Spulensystems *D* mit dem Magnetspulensystem *M* gegeben durch${L}_{M ← D} = {L}_{M ← D}^{cl} - α {L}_{M ← D}^{cor}$ mit${L}_{M ← D}^{cor} = {L}_{1 ← D}^{cl} - {L}_{( 1 , red , R i 1 ) ← D}^{cl} + \frac{R {a}_{1}}{{R}_{2}} ( {L}_{( 2 , red , R {a}_{1} ) ← D}^{cl} - {L}_{( 2 , red , R {i}_{1} ) ← D}^{cl} )$

Analog wie bei der Hauptspule wird der Störfluss auch aus dem Supraleitervolumen der Abschirmung verdrängt. Weil aber dieses Volumen im Vergleich zum Supraleitervolumen der Hauptspule typischerweise klein ist, kann dieser Effekt vernachlässigt werden.

Ob das Störfeld durch ein Spulensystem innerhalb oder außerhalb der Magnetanordnung oder durch eine kleine Stromänderung im Magnetspulensystem selber erzeugt wird, ist für den Mechanismus der Flussverdrängung irrelevant. Aus diesem Grunde verändert sich auch die Eigeninduktivität des Magnetspulensystems im Vergleich zum klassischen Fall. Insbesondere gelten: ${L}_{1 ← 1} = ( 1 - α ) {L}_{1 ← 1}^{cl} + α {L}_{( 1 , red , R {i}_{1} ) ← 1}^{cl}$ ${L}_{1 ← 2} = ( 1 - α ) {L}_{1 ← 2}^{cl} + α {L}_{( 1 , red , R {i}_{1} ) ← 2}^{cl}$

Die anderen Induktivitäten ändern sich wie folgt: ${L}_{2 ← 2} = {L}_{2 ← 2}^{cl} - α \frac{R {a}_{1}}{{R}_{2}} ( {L}_{( 2 , red , R {a}_{1} ) ← 2}^{cl} - {L}_{( 2 , red , R {i}_{1} ) ← 2}^{cl} )$ ${L}_{2 ← 1} = {L}_{2 ← 1}^{cl} - α \frac{R {a}_{1}}{{R}_{2}} ( {L}_{( 2 , red , R {a}_{1} ) ← 1}^{cl} - {L}_{( 2 , red , R {i}_{1} ) ← 1}^{cl} )$

Insgesamt bekommt man für die neue Induktivität des Magnetspulensystems${L}_{M} = {L}_{M}^{cl} - α {L}_{M}^{cor}$
mit ${L}_{M}^{cor} = {L}_{1 ← 1}^{cl} - {L}_{( 1 , red , R i 1 ) ← 1}^{cl} + {L}_{1 ← 2}^{cl} - {L}_{( 1 , red, R i 1 ) ← 2}^{cl} + \frac{R {a}_{1}}{{R}_{2}} ( {L}_{( 2 , red , R {a}_{1} ) ← 2}^{cl} - {L}_{( 2 , red , R {i}_{1} ) ← 2}^{cl} + {L}_{( 2 , red , R {a}_{1} ) ← 1}^{cl} - {L}_{( 2 , red , R {i}_{1} ) ← 1}^{cl} )$

Setzt man in der Gleichung (1) für die effektive Feldeffizienz des zusätzlichen felderzeugenden Spulensystems *D* die korrigierte Kopplung *L*_{*M←D*} von Magnet und Spulensystem *D* gemäß Gleichung (5) anstelle der klassischen induktiven Kopplung ${L}_{M ← D}^{cl}$ und die korrigierte Eigeninduktivität *L*_{*M*} gemäß Gleichung (6) anstelle der klassischen Eigeninduktivität ${L}_{M}^{cl}$ ein, so erhält man: ${g}_{D}^{eff} = {g}_{D} - {g}_{M} ⋅ \frac{{L}_{M ← D}^{cl} - α {L}_{M ← D}^{cor}}{{L}_{M}^{cl} - α {L}_{M}^{cor}}$

Im Folgenden werden die obigen Formeln auf den Fall verallgemeinert, in dem noch zusätzliche Strompfade *P1,...,Pn* vorhanden sind.

Für die Richtung *M ← Pj* (eine Stromänderung in *Pj* induziert einen Strom in *M*) sind die Kopplungen zwischen dem Magnetspulensystem und den zusätzlichen Strompfaden *Pj* (*j* = 1*, ..., n*) in gleichem Maße reduziert wie die entsprechenden Kopplungen zwischen dem Magnetspulensystem und einem zusätzlichen felderzeugenden Spulensystem: ${L}_{M ← P j} = {L}_{M ← P j}^{cl} - α {L}_{M ← P j}^{cor}$
wobei ${L}_{M ← P j}^{cor} = {L}_{1 ← P j}^{cl} - {L}_{( 1 , red , R {i}_{1} ) ← P j}^{cl} + \frac{R {a}_{1}}{{R}_{2}} ( {L}_{( 2 , red , R {a}_{1} ) ← P j}^{cl} - {L}_{( 2 , red , R {i}_{1} ) ← P j}^{cl} )$

Die neue Kopplung *L*_{*Pj□M*} (eine Stromänderung in *M* induziert einen Strom in *Pj*) berechnet sich hingegen wie folgt: ${L}_{P j ← M} = {L}_{P j ← M}^{cl} - α {L}_{P j ← M}^{cor}$
mit ${L}_{P j ← M}^{cor} = {f}_{P j} ( {L}_{( P j , red , R {a}_{1} ) ← M}^{cl} - {L}_{( P j , red , R {i}_{1} ) ← M}^{cl} )$

Für *R*_{*Pj*} > *Ra*_{*1*} ist die auf *Ra*_{*1*} "reduzierte" Spule *Pj* wieder so definiert, dass alle Windungen auf den kleineren Radius *Ra*_{*1*} komprimiert werden (analog für *Ri*_{*1*}). Ist hingegen *Ri*_{*1*} < *R*_{*pj*}*< Ra*_{*1*}, wird die auf *Ra*_{*1*} "reduzierte" Spule mit der Spule *Pj* identifiziert (die Windungen werden nicht expandiert auf *Ra*_{*1*}). Für *R*_{*Pj*} *< Ri*_{*1*} wird auch die auf *Ri*_{*1*} "reduzierte" Spule mit der Spule *Pj* identifiziert, also ist in diesem Fall der Korrekturterm zur klassischen Theorie gleich null.

Für *R*_{*Pj*} *> Ra*_{*1*} berechnet sich die Konstante *f*_{*Pj*} aus der Integration von (4) über das Gebiet *r* > *R*_{*Pj*}. Für *R*_{*Pj*} *≤ Ra*_{*1*} ist *f*_{*Pj*} = *1*: ${f}_{P j} = { \begin{matrix}\frac{R {a}_{1}}{{R}_{P j}} , {R}_{P j} > R {a}_{1} \\ 1 , {R}_{P j} \leq R {a}_{1}\end{matrix}$

Die Korrekturen aufgrund der Eigenschaften des Supraleiters führen somit auf asymmetrische Induktivitätsmatrizen (*L*_{*M□Pj*} ≠ *L*_{*Pj□M*} !).

Die Kopplung *L*_{*Pj□D*} zwischen einem zusätzlichen supraleitenden Strompfad *Pj* und dem felderzeugenden Spulensystem *D* wird ebenfalls mehr oder weniger stark von der Verdrängung des Flusses des Störfeldes des Spulensystems *D* aus dem Supraleitermaterial der Hauptspule beeinflusst: ${L}_{P j ← D} = {L}_{P j ← D}^{cl} - α {L}_{P j ← D}^{cor}$
mit ${L}_{P j ← D}^{cor} = {f}_{P j} ( {L}_{( P j , red , R {a}_{1} ) ← D}^{cl} - {L}_{( P j , red , R {a}_{1} ) ← D}^{cl} )$

Nach dem gleichen Prinzip werden auch die Kopplungen zwischen den zusätzlichen supraleitenden Strompfaden untereinander mehr oder weniger reduziert (man beachte dabei die Reihenfolge der Indizes): ${L}_{P j ← P k} = {L}_{P j ← P k}^{cl} - α {L}_{P j ← P k}^{cor}$
mit ${L}_{P j ← P k}^{cor} = {f}_{P j} ( {L}_{( P j , red , R {a}_{1} ) ← P k}^{cl} - {L}_{( P j , red , R {i}_{1} ) ← P k}^{cl} ) ( j = 1 , … , n ; k = 1 , … , n ) .$

Im Speziellen werden auch die Eigeninduktivitäten (*j* = *k*) der zusätzlichen supraleitenden Strompfade beeinflusst.

Der tatsächliche Feldbeitrag ${g}_{D}^{eff}$ pro Ampère Strom eines felderzeugenden Spulensystems *D* im Arbeitsvolumen wird berechnet mit der Gleichung (2) für die klassische Feldeffizienz ${g}_{D}^{eff , cl}$ des Spulensystems *D*, wobei die korrigierten Werte für die Kopplungen *L*_{*M□D*}*, L*_{*M□Pj*}*, L*_{*Pj□M*}*, L*_{*Pj□D*} und *L*_{*Pj□Pk*} gemäß (5), (8), (9), (10) bzw. (11) eingesetzt werden:${g}_{D}^{eff} = {g}_{D} - {g}^{T} ⋅ {( {L}^{cl} - α {L}^{cor} )}^{- 1} ⋅ ( {L}_{← D}^{cl} - α {L}_{← D}^{cor} )$
wobei:
${g}_{D}^{eff} :$ Feldbeitrag pro Ampère Strom des Spulensystems *D* im Arbeitsvolumen bei *z* = *0* unter Berücksichtigung der Feldbeiträge des Spulensystems selbst wie auch der Feldänderung aufgrund von Strömen, welche im supraleitenden Magnetspulensystem *M* und in den weiteren supraleitend geschlossenen Strompfaden *P1,...,Pn* beim Laden des Spulensystems *D* induziert werden, und unter Berücksichtigung einer diamagnetischen Verdrängung von kleinen Feldänderungen aus dem Volumen des Magnetspulensystems *M*,
-α : mittlere magnetische Suszeptibilität im Volumen des Magnetspulensystems *M* gegenüber Feldänderungen, welche die Größenordnung von 0.1 T betragsmäßig nicht überschreiten; wobei 0 < α ≤ 1, ${g}^{T} = ( {g}_{M} , {g}_{P 1} , … , {g}_{P j} , … {g}_{P n} ) ,$
*g*_{*Pj*}: Feld pro Ampère des Strompfades *Pj* im Arbeitsvolumen ohne die Feldbeiträge der Strompfade *Pi* für *i* ≠ *j* und des Magnetspulensystems *M* und ohne die Feldbeiträge des Spulensystems *D*,
*g*_{*M*} : Feld pro Ampère des Magnetspulensystems *M* im Arbeitsvolumen ohne die Feldbeiträge der Strompfade *P1,...,Pn* und ohne die Feldbeiträge des Spulensystems *D*,
*g*_{*D*} : Feld pro Ampere des Spulensystems *D* im Arbeitsvolumen ohne die Feldbeiträge der Strompfade *P1,...,Pn* und des Magnetspulensystems *M*,
*L*^{*cl*} : Matrix der induktiven Kopplungen zwischen dem Magnetspulensystem *M* und den Strompfaden *P1,...,Pn* sowie zwischen den Strompfaden *P1,...,Pn* untereinander,
*L*^{*cor*} : Korrektur zur Induktivitätsmatrix *L*^{*cl*}, welche sich bei kompletter diamagnetischer Verdrängung von Störfeldern aus dem Volumen des Magnetspulensystems *M* ergäbe,
${L}_{← D}^{cl} :$ Vektor der induktiven Kopplungen des Spulensystems *D* mit dem Magnetspulensystem *M* und den Strompfaden *P1*,...,*Pn*,
${L}_{← D}^{cor} :$ Korrektur zum Kopplungsvektor ${L}_{← D}^{cl} ,$ welche sich bei kompletter diamagnetischer Verdrängung von Störfeldern aus dem Volumen des Magnetspulensystems *M* ergäbe.

Falls ein Strompfad *Pj* Teilspulen auf unterschiedlichen Radien umfasst, müssen die Matrixelemente in den Korrekturtermen *L*^{*cor*} und ${L}_{← D}^{cor} ,$ welche zu *Pj* gehören, so berechnet werden, dass zuerst jede Teilspule als einzelner Strompfad behandelt wird und dann die Korrekturterme aller Teilspulen aufaddiert werden. Diese Summe ist das Matrixelement des Strompfades *Pj*.

Die Spulensysteme *D*, die uns interessieren, sind vor allem *Z*^{*0*}-Shims oder Feldmodulationsspulen. Die Feldeffizienz ${g}_{D}^{eff}$ eines solchen Spulensystems soll typischerweise möglichst groß sein. Mit dem oben beschriebenen Formalismus können das zusätzliche felderzeugende Spulensystem und die übrige Magnetanordnung derart optimiert werden, dass diese Feldeffizienz maximal wird.

In vielen supraleitenden Magnetanordnungen *M, D, P1, ..., Pn* mit einem Magnetspulensystem *M,* einem zusätzlichen felderzeugenden Spulensystem *D* und mit zusätzlichen supraleitend geschlossenen Strompfaden *P1, ..., Pn* gibt es keinen grossen Unterschied zwischen der klassisch berechneten Feldeffizienz ${g}_{D}^{eff , cl}$ und der nach der erfindungsgemäßen Methode berechneten Feldeffizienz ${g}_{D}^{eff} .$ Eine Magnetanordnung, in welcher sich das magnetische Abschirmverhalten des Supraleitermaterials im Magnetspulensystem gegenüber kleinen Feldänderungen deutlich auf die Feldeffizienz ${g}_{D}^{eff}$ des zusätzlichen felderzeugenden Spulensystems auswirkt, umfasst ein aktiv abgeschirmtes Magnetspulensystem mit einer Hauptspule *C1* und einer Abschirmspule *C2*.

Aus den Figuren 2 bis 4 wird ersichtlich, dass sich Teilspulen eines felderzeugenden Spulensystems klassisch verhalten, solange sie sich im Bereich der Hauptspule *C1* des aktiv abgeschirmten Magnetspulensystems befinden, dagegen wird ihre effektive Feldeffizienz durch das magnetische Abschirmverhalten des Supraleitermaterials im Magnetspulensystem verstärkt, wenn sie radial weiter außen liegen. Dieser Effekt kann dazu genutzt werden, ein effizientes zusätzliches felderzeugendes Spulensystem auf großem Radius anzubringen, wodurch Platz für das Magnetspulensystem auf kleinem Radius gewonnen wird.

Der Parameter α ist in einer ersten Näherung der Supraleiteranteil am Volumen der Hauptspule *C1*. Die genaueste Art, den Parameter α zu bestimmen, basiert auf einem Störexperiment des Magnetspulensystems *M* ohne zusätzliche supraleitende Strompfade *P1, ..., Pn*. Störspulen mit großen Radien sind dafür besonders geeignet. Deshalb empfiehlt sich folgendes Vorgehen:
1. Experimentelle Bestimmung der Größe ${β}^{exp} = \frac{{g}_{H}^{exp}}{{g}_{H}}$ des Magnetspulensystems bezüglich einer im Bereich des Magnetspulensystems im Wesentlichen homogenen Störung (z.B. mit einer Störspule *H* auf großem Radius), wobei
   ${g}_{H}^{exp} :$ gemessene Feldänderung im Arbeitsvolumen der Magnetanordnung pro Ampere Strom in der Störspule *H*,
   *g*_{*H*} : Feld pro Ampere der Störspule *H* im Arbeitsvolumen ohne die Feldbeiträge des Magnetspulensystems *M*,
2. Bestimmung der Größe ${β}^{cl} = 1 - {g}_{M} ⋅ ( \frac{{L}_{M ← H}^{cl}}{{L}_{M}^{cl} ⋅ {g}_{H}} )$ bezüglich derselben Störspule, wobei
   *g*_{*M*} : Feld pro Ampère des Magnetspulensystems *M* im Arbeitsvolumen,
   ${L}_{M}^{cl} :$ Induktivität des Magnetspulensystems *M,*
   ${L}_{M ← H}^{cl} :$ induktive Kopplung der Störspule *H* mit dem Magnetspulensystem *M,*
3. Bestimmung des Parameters α aus der Gleichung $α = \frac{{g}_{H} {( {L}_{M}^{cl} )}^{2} ( {β}^{exp} - {β}^{cl} )}{{g}_{H} ( {β}^{exp} - {β}^{cl} ) {L}_{M}^{cl} {L}_{M}^{cor} - {g}_{M} ( {L}_{M ← H}^{cl} {L}_{M}^{cor} - {L}_{M ← H}^{cor} {L}_{M}^{cl} )}$
wobei
${L}_{M}^{cor} :$ Korrektur zur Magnetinduktivität ${L}_{M}^{cl} ,$ welche sich bei kompletter diamagnetischer Verdrängung von Störfeldern aus dem Volumen des Magnetspulensystems *M* ergäbe,
${L}_{M ← H}^{cor} :$ Korrektur zur induktiven Kopplung ${L}_{M ← H}^{cl}$ der Störspule *H* mit dem Magnetspulensystem *M*, welche sich bei kompletter diamagnetischer Verdrängung von Störfeldern aus dem Volumen des Magnetspulensystems *M* ergäbe.

## Patentansprüche

1. Magnetanordnung (*M, D, P1, ..., Pn*) zur Erzeugung eines Magnetfeldes in Richtung einer *z*-Achse in einem um *z* = 0 angeordneten Arbeitsvolumen mit einem Magnetspulensystem (*M*) mit mindestens einer stromführenden supraleitenden Magnetspule, einem weiteren stromführenden Spulensystem (*D*), welches durch eine externe Stromquelle gespeist werden kann und im Arbeitsvolumen ein von null wesentlich verschiedenes Magnetfeld aufbaut, wobei das Magnetspulensystem (M) und das weitere stromführende Spulensystem (D) koaxial sind und das Arbeitsvolumen umgeben, wobei mindestens Teile des weiteren stromführenden Spulensystems (D) radial außerhalb Teilen des Magnetspulensystems (M) angeordnet sind,
**dadurch gekennzeichnet,**
**dass** bei einem Feld des weiteren stromführenden Spulensystems (D), welches die Größenordnung von 0.1 Tesla im Arbeitsvolumen betragsmäßig nicht überschreitet, $| {g}_{D}^{eff} | > 1.2 ⋅ | {g}_{D}^{eff , cl} | ,$ wobei ${g}_{D}^{eff} = {g}_{D} - {g}^{T} ⋅ {( {L}^{cl} - α {L}^{cor} )}^{- 1} ⋅ ( {L}_{← D}^{cl} - α {L}_{← D}^{cor} )$ ${g}_{D}^{eff , cl} = {g}_{D} - {g}^{T} ⋅ {( {L}^{cl} )}^{- 1} ⋅ {L}_{← D}^{cl}$
mit:
${g}_{D}^{eff} :$ Feldbeitrag pro Ampere Strom des Spulensystems (*D*) im Arbeitsvolumen unter Berücksichtigung der Feldbeiträge des Spulensystems (*D*) selbst wie auch der Feldänderung aufgrund von Strömen, welche im supraleitenden Magnetspulensystem (*M*) und in gegebenenfalls weiteren supraleitend geschlossenen Strompfaden (*P1,...,Pn*) beim Laden des Spulensystems (*D*) induziert werden, unter Berücksichtigung einer diamagnetischen Verdrängung von Störfeldern aus dem Volumen des Magnetspulensystems (*M*),
${g}_{D}^{eff , cl} :$ Feldbeitrag pro Ampere Strom des Spulensystems (D) im Arbeitsvolumen unter Berücksichtigung der Feldbeiträge des Spulensystems (*D*) selbst wie auch der Feldänderung aufgrund von Strömen, welche im supraleitenden Magnetspulensystem (*M*) und in gegebenenfalls weiteren supraleitend geschlossenen Strompfaden (*P1,...,Pn*) beim Laden des Spulensystems (*D*) induziert werden, unter Vernachlässigung der diamagnetischen Verdrängung von Störfeldern aus dem Volumen des Magnetspulensystems (*M*),
-α: mittlere magnetische Suszeptibilität im Volumen des Magnetspulensystems (*M*) gegenüber Feldfluktuationen, welche die Größenordnung von 0.1 T betragsmäßig nicht überschreiten; wobei 0 < α ≤ 1, ${g}^{T} = ( {g}_{M} , {g}_{P 1} , … {g}_{P j} , … {g}_{P n} ) ,$
*g*_{*Pj*} : Feld pro Ampere eines gegebenenfalls vorhandenen Strompfades *Pj* im Arbeitsvolumen ohne die Feldbeiträge gegebenenfalls weiterer Strompfade *Pi* für *i* ≠ *j* und des Magnetspulensystems (*M*),
*g*_{*M*} : Feld pro Ampere des Magnetspulensystems (*M*) im Arbeitsvolumen ohne Feldbeiträge gegebenenfalls vorhandener Strompfade (*P1,...,Pn*),
*g*_{*D*} : Feld pro Ampère des Spulensystems (*D*) im Arbeitsvolumen ohne Feldbeiträge gegebenenfalls vorhandener Strompfade (*P1,...,Pn*) und des Magnetspulensystems (*M*),
*L*^{*cl*} : Matrix der induktiven Kopplungen zwischen dem Magnetspulensystem (*M*) und gegebenenfalls vorhandener Strompfade (*P1,...,Pn*) sowie zwischen gegebenenfalls vorhandenen Strompfaden (*P1,...,Pn*) untereinander,
*L*^{*cor*} : Korrektur zur Induktivitätsmatrix *L*^{*cl*}, welche sich bei kompletter diamagnetischer Verdrängung von Störfeldern aus dem Volumen des Magnetspulensystems (*M*) ergäbe,
${L}_{← D}^{cl} :$ Vektor der induktiven Kopplungen des Spulensystems (*D*) mit dem Magnetspulensystem (*M*) und gegebenenfalls vorhandener Strompfade (*P1,...,Pn*),
${L}_{← D}^{cor} :$ Korrektur zum Kopplungsvektor ${L}_{← D}^{cl} ,$ welche sich bei kompletter diamagnetischer Verdrängung von Störfeldern aus dem Volumen des Magnetspulensystems (*M*) ergäbe.

2. Magnetanordnung nach Anspruch 1, **dadurch gekennzeichnet, dass** ein oder mehrere zusätzliche supraleitend geschlossene Strompfade (*P1*, ..., *Pn*) vorgesehen sind, wobei die durch die zusätzlichen Strompfade (*P1*, ..., *Pn)* im Betriebszustand aufgrund von induzierten Strömen erzeugten Magnetfelder in *z*-Richtung und das Feld des stromführenden Spulensystems (*D*) die Größenordnung von 0.1 Tesla im Arbeitsvolumen betragsmäßig nicht überschreiten und dass die zusätzlichen Strompfade (*P1*, ..., *Pn*) koaxial mit dem Magnetspulensystem (M) angeordnet sind.

3. Magnetanordnung nach einem der vorhergehenden Ansprüche, **dadurch gekennzeichnet, dass** das supraleitende Magnetspulensystem (*M*) ein radial inneres und ein radial äußeres, elektrisch in Serie zusammengeschaltetes, koaxiales Spulensystem (*C1*, *C2*) umfasst, wobei diese beiden Spulensysteme im Arbeitsvolumen je ein Magnetfeld mit entgegengesetzter Richtung entlang der *z*-Achse erzeugen.

4. Magnetanordnung nach einem der Ansprüche 2 bis 3 , **dadurch gekennzeichnet, dass** das Magnetspulensystem (*M*) einen ersten im Betriebszustand supraleitend kurzgeschlossenen Strompfad bildet, und dass eine mit dem Magnetspulensystem (*M*) galvanisch nicht verbundene Störkompensationsspule koaxial zu dem Magnetspulensystem (*M*) angeordnet ist und einen weiteren im Betriebszustand supraleitend kurzgeschlossenen Strompfad (*P1*) bildet.

5. Magnetanordnung nach einem der Ansprüche 2 bis 4, **dadurch gekennzeichnet, dass** mindestens einer der zusätzlichen Strompfade (*P1, ..., Pn*) Teil einer supraleitenden Shimvorrichtung ist.

6. Magnetanordnung nach einem der Ansprüche 2 bis 5, **dadurch gekennzeichnet, dass** mindestens einer der zusätzlichen Strompfade (*P1, ..., Pn*) eine radial innere und eine radial äussere Teilspule umfasst, welche in Serie geschaltet sind, wobei die radial äussere Teilspule pro Ampere Strom ein im Betrag wesentlich grösseres Dipolmoment aufweist als die radial innere, und wobei die radial innere Teilspule pro Ampère Strom im Arbeitsvolumen ein im Betrag wesentlich grösseres Magnetfeld aufbaut als die radial äussere.

7. Magnetanordnung nach einem der vorhergehenden Ansprüche, **dadurch gekennzeichnet, dass** das zusätzliche Spulensystem (*D*) Teil einer Vorrichtung zur Modulation der Magnetfeldstärke im Arbeitsvolumen ist.

8. Magnetanordnung nach einem der Ansprüche 1 bis 6, **dadurch gekennzeichnet, dass** das zusätzliche Spulensystem (*D*) Teil eines sogenannten *Z*^{*0*}-Shims ist, welcher im Arbeitsvolumen ein im Wesentlichen homogenes Magnetfeld erzeugt.

9. Verfahren zur Dimensionierung einer Magnetanordnung (*M*, *D, P1,* ..., *Pn*) nach einem der Ansprüche 2 bis 8, **dadurch gekennzeichnet, dass** die Größe ${g}_{D}^{eff} ,$ welche der Feldänderung im Arbeitsvolumen bei *z* = *0* pro Ampere Strom im zusätzlichen Spulensystem (*D*) entspricht, unter Berücksichtigung der aufgrund von in der restlichen Magnetanordnung (*M, P1, ..., Pn*) induzierten Strömen erzeugten Magnetfelder, berechnet wird gemäß: ${g}_{D}^{eff} = {g}_{D} - {g}^{T} ⋅ {( {L}^{cl} - α {L}^{cor} )}^{- 1} ⋅ ( {L}_{← D}^{cl} - α {L}_{← D}^{cor} )$
mit:
-α : mittlere magnetische Suszeptibilität im Volumen des Magnetspulensystems (*M*) gegenüber Feldfluktuationen, welche die Größenordnung von 0.1 T betragsmäßig nicht überschreiten; wobei 0 < α ≤ 1, ${g}^{T} = ( {g}_{M} , {g}_{P 1} , … {g}_{P j} , … {g}_{P n} ) ,$
*g*_{*Pj*} : Feld pro Ampere des Strompfades *Pj* im Arbeitsvolumen ohne die Feldbeiträge der Strompfade *Pi* für *i* ≠ *j* und des Magnetspulensystems (*M*),
*g*_{*M*} : Feld pro Ampere des Magnetspulensystems (*M*) im Arbeitsvolumen ohne die Feldbeiträge der Strompfade (*P1,...,Pn*),
*g*_{*D*} : Feld pro Ampere des Spulensystems (*D*) im Arbeitsvolumen ohne die Feldbeiträge der Strompfade (*P1,...,Pn*) und des Magnetspulensystems (*M*),
*L*^{*cl*} : Matrix der induktiven Kopplungen zwischen dem Magnetspulensystem (*M*) und den Strompfaden (*P1,...,Pn*) sowie zwischen den Strompfaden (*P1,...,Pn*) untereinander,
*L*^{*cor*} : Korrektur zur Induktivitätsmatrix *L*^{*cl*}, welche sich bei kompletter diamagnetischer Verdrängung von Störfeldern aus dem Volumen des Magnetspulensystems (*M*) ergäbe,
${L}_{← D}^{cl} :$ Vektor der induktiven Kopplungen des Spulensystems (*D*) mit dem Magnetspulensystem (*M*) und den Strompfaden (*P1,...,Pn*),
${L}_{← D}^{cor} :$ Korrektur zum Kopplungsvektor ${L}_{← D}^{cl} ,$ welche sich bei kompletter diamagnetischer Verdrängung von Störfeldern aus dem Volumen des Magnetspulensystems (*M*) ergäbe.

10. Verfahren nach Anspruch 9, **dadurch gekennzeichnet, dass** der Parameter α dem Volumenanteil des Supraleitermaterials am Gesamtvolumen des Magnetspulensystems (*M*) entspricht.

11. Verfahren nach Anspruch 9, **dadurch gekennzeichnet, dass** der Parameter α experimentell bestimmt wird aus der Messung der Größe β^{*exp*} des Magnetspulensystems (*M*), ohne Strompfade (*P1,...,Pn*) und ohne zusätzliches Spulensystem (*D*), bezüglich einer Störspule (*H*), welche im Volumen des Magnetspulensystems (*M*) im Wesentlichen ein homogenes Störfeld erzeugt, und durch Einsetzen der Größe β^{*exp*} in die Gleichung $α = \frac{{g}_{H} {( {L}_{M}^{cl} )}^{2} ( {β}^{exp} - {β}^{cl} )}{{g}_{H} ( {β}^{exp} - {β}^{cl} ) {L}_{M}^{cl} {L}_{M}^{cor} - {g}_{M} ( {L}_{M ← H}^{cl} {L}_{M}^{cor} - {L}_{M ← H}^{cor} {L}_{M}^{cl} )} ,$
wobei ${β}^{exp} = \frac{{g}_{H}^{exp}}{{g}_{H}} ,$
${g}_{H}^{exp} :$ gemessene Feldänderung im Arbeitsvolumen der Magnetanordnung pro Ampere Strom in der Störspule (*H*), ${β}^{cl} = 1 - {g}_{M} ⋅ ( \frac{{L}_{M ← H}^{cl}}{{L}_{M}^{cl} ⋅ {g}_{H}} ) ,$
*g*_{*M*} : Feld pro Ampère des Magnetspulensystems (*M*) im Arbeitsvolumen,
*g*_{*H*} : Feld pro Ampere der Störspule (*H*) im Arbeitsvolumen ohne die Feldbeiträge des Magnetspulensystems (*M*),
${L}_{M}^{cl} :$ Induktivität des Magnetspulensystems (*M*),
${L}_{M ← H}^{cl} :$ induktive Kopplung der Störspule (*H*) mit dem Magnetspulensystem (*M*),
${L}_{M}^{cor} :$ Korrektur zur Magnetinduktivität ${L}_{M}^{cl} ,$ welche sich beikompletter diamagnetischer Verdrängung von Störfeldern aus dem Volumen des Magnetspulensystems (*M*) ergäbe,
${L}_{M ← H}^{cor} :$ Korrektur zur induktiven Kopplung ${L}_{M ← H}^{cl}$ der Störspule (*H*) mit dem Magnetspulensystem (*M*), welche sich bei kompletter diamagnetischer Verdrängung von Störfeldern aus dem Volumen des Magnetspulensystems (*M*) ergäbe.

## Claims

1. Magnet arrangement (*M*, *D, P1,* ..., *Pn)* for generating a magnetic field in the direction of a z axis in a working volume disposed about z=0, comprising a magnet coil system (M) with at least one current-carrying superconducting magnet coil, a further current-carrying coil system (D) which can be fed via an external current source and generates a magnetic field in the working volume which differs substantially from zero, wherein the magnet coil system (M) and the additional current-carrying coil system (D) are coaxial and surround the working volume, wherein at least parts of the additional current-carrying coil system (D) are arranged radially outside of parts of the magnet coil system (M),
**characterized in that**
$| {g}_{D}^{eff} | > 1.2 ⋅ | {g}_{D}^{eff , cl} |$ in a field of the additional current-carrying coil system (D), the absolute value of which does not exceed 0.1 Tesla in the working volume, wherein ${g}_{D}^{eff} = {g}_{D} - {g}^{T} ⋅ {( {L}^{cl} - α {L}^{cor} )}^{- 1} ⋅ ( {L}_{D}^{cl} - α {L}_{← D}^{cor} )$ ${g}_{D}^{eff , cl} = {g}_{D} - {g}^{T} ⋅ {( {L}^{cl} )}^{- 1} ⋅ {L}_{← D}^{cl}$
with:
${g}_{D}^{eff} :$ Field contribution per ampere current of the coil system (*D*) in the working volume thereby taking into consideration the field contributions of the coil system (D) itself and also of the field change due to currents which are induced in the superconducting magnet coil system (M) and, as the case may be, in further superconductingly closed current paths (*P1,...,Pn*) during charging of the coil system (*D*) thereby taking into consideration a diamagnetic expulsion of disturbance fields from the volume of the magnet coil system (M),
${g}_{D}^{eff , cl} :$ Field contribution per ampere current of the coil system (D) in the working volume thereby taking into consideration the field contributions of the coil system (D) itself and of the field change due to currents which are induced in the superconducting magnet coil system (M) and, as the case may be, in further superconductingly closed current paths (P1,...,Pn) during charging of the coil system (D) thereby neglecting the diamagnetic expulsion of disturbance fields from the volume of the magnet coil system (M),
-α : average magnetic susceptibility in the volume of the magnet coil system (M) with respect to field fluctuations which do not exceed the absolute value of 0.1 T ; wherein 0 < α ≤ 1, ${g}^{T} = ( {g}_{M} , {g}_{P 1} , … {g}_{p j} , … , {g}_{P n} ) ,$
*g*_{*Pj*} : Field per ampere of a current path *Pj* in the working volume, as the case may be, without the field contributions of the current paths *Pi* for *i* ≠ *j* and of the magnet coil system (*M*),
*g*_{*M*}: Field per ampere of the magnet coil system (*M*) in the working volume without the field contributions of current paths (*P1,...,Pn*) as the case may be,
*g*_{*D*} : Field per ampere of the coil system (*D*) in the working volume without the field contributions of current paths (*P1,...,Pn*) as the case may be, and of the magnet coil system (*M*),
*L*^{*cl*}: Matrix of the inductive couplings between the magnet coil system (M) and the current paths (*P1,...,Pn*), as the case may be, and among the current paths (*P1,...,Pn*) as the case may be,
*L*^{*cor*}: Correction for the inductance matrix *L*^{*cl*}, which would result with complete diamagnetic expulsion of disturbance fields from the volume of the magnetic coil system (M),
${L}_{← D}^{cl} :$ Vector of the inductive couplings of the coil system (*D*) with the magnet coil system (*M*) and the current paths (*P1,...,Pn*) as the case may be,
${L}_{← D z}^{cor} :$ Correction for the coupling vector ${L}_{← D}^{cl} ,$ which would result with complete diamagnetic expulsion of disturbance fields from the volume of the magnet coil system (*M*).

2. Magnet arrangement according to claim 1, **characterized in that** one ore more additional superconductingly closed current paths (P1, ...,Pn) are provided, wherein the magnetic fields in z direction produced by the additional current paths (P1, ...,Pn) due to induced currents during operation and the field of the current-carrying coil system (D) do not exceed the magnitude of absolute value of 0.1 Tesla in the working volume, and the additional current paths (P1, ...,Pn) are arranged coaxially to the magnet coil system (M).

3. Magnet arrangement according to any one of the preceding claims, **characterized in that** the superconducting magnet coil system (M) comprises a radially inner and a radially outer coaxial coil system (C1,C2) which are electrically connected in series, wherein these two coil systems each produce one magnetic field with opposite direction along the z axis in the working volume.

4. Magnet arrangement according to any one of the claims 2 through 3, **characterized in that** the magnet coil system (M) forms a first current path which is superconductingly short-circuited during operation and that a disturbance compensation coil which is not galvanically connected to the magnet coil system (M) is disposed coaxially to the magnet coil system (M) and forms a further current path (P1) which is superconductingly short-circuited during operation.

5. Magnet arrangement according to any one of the claims 2 through 4, **characterized in that** at least one of the additional current paths (P1,...Pn) is part of a superconducting shim device.

6. Magnet arrangement according to any one of the claims 2 through 5, **characterized in that** at least one of the additional current paths (P1,...Pn) comprises a radially inner and a radially outer partial coil which are connected in series, wherein the radially outer partial coil has a considerably higher absolute value of dipole moment per ampere current than the radially inner partial coil, and wherein the radially inner partial coil produces a considerably larger absolute value of magnetic field per ampere current in the working volume than the radially outer partial coil.

7. Magnet arrangement according to any one of the preceding claims, **characterized in that** the additional coil system (D) is part of a device for modulating the magnetic field strength in the working volume.

8. Magnet arrangement according to any one of the claims 1 through 6, **characterized in that** the additional coil system (D) is part of a so-called Z⁰ shim which produces a substantially homogeneous magnetic field in the working volume.

9. Method for dimensioning a magnet arrangement (M,D,P1,...Pn) in accordance with any one of the claims 2 through 8, **characterized in that** the variable ${g}_{D}^{eff} ,$ which corresponds to the field change in the working volume at z=0 per ampere current within the additional coil system (D), is calculated thereby taking into consideration the magnetic fields produced by the currents induced in the remaining magnet arrangement (*M*, *P1,* ..., *Pn*) according to: ${g}_{D}^{eff} = {g}_{D} - {g}^{T} ⋅ {( {L}^{cl} - α {L}^{cor} )}^{- 1} ⋅ ( {L}_{← D}^{cl} - α {L}_{← D}^{cor} )$
with:
-α: average magnetic susceptibility in the volume of the magnet coil system (M) with respect to field fluctuations which do not exceed the absolute value of 0.1 T, wherein 0 < α ≤ 1, ${g}^{T} = ( {g}_{M} , {g}_{P 1} , … , {g}_{P j} , … {g}_{P n} ) ,$
*g*_{*Pj*} : Field per ampere of the current path *Pj* in the working volume without the field contributions of the current paths *Pi* for *i* ≠ *j* and of the magnet coil system (*M*),
*g*_{*M*} : Field per ampere of the magnet coil system (*M*) in the working volume without the field contributions of the current paths (*P1,...,Pn*),
*g*_{*D*} : Field per ampere of the coil system (*D*) in the working volume without the field contributions of the current paths (*P1*,...,*Pn*) and of the magnet coil system (*M*),
*L*^{*cl*} : Matrix of the inductive couplings between the magnet coil system (*M*) and the current paths (*P1,...,Pn*) and among the current paths (*P1,...,Pn*),
*L*^{*cor*} : Correction for the inductance matrix *L*^{*cl*}, which would result with complete diamagnetic expulsion of disturbance fields from the volume of the magnet coil system (*M*),
${L}_{← D}^{cl} :$ Vector of the inductive couplings of the coil system (*D*) with the magnet coil system (*M*) and the current paths (*P1,...,Pn*),
${L}_{← D}^{cor} :$ Correction for the coupling vector ${L}_{← D}^{cl} ,$ which would result with complete diamagnetic expulsion of disturbance fields from the volume of the magnet coil system (*M*).

10. Method according to claim 9, **characterized in that** the parameter α corresponds to the volume portion of the superconducting material of the total volume of the magnet coil system (*M*).

11. Method according to claim 9, **characterized in that** the parameter α is experimentally determined from the measurement of the value β^{*exp*} of the magnet coil system (*M*) without current paths (*P1,...,Pn*) and without additional coil system (*D*) with respect to a disturbance coil (*H*), which produces a substantially homogeneous disturbance field in the volume of the magnet coil system (*M*), and through insertion of the variable β^{*exp*} into the equation $α = \frac{{g}_{H} {( {L}_{M}^{cl} )}^{2} ( {β}^{exp} - {β}^{cl} )}{{g}_{H} ( {β}^{exp} - {β}^{cl} ) {L}_{M}^{cl} {L}_{M}^{cor} - {g}_{M} ( {L}_{M ← H}^{cl} {L}_{M}^{cor} - {L}_{M ← H}^{cor} {L}_{M}^{cl} )} ,$
wherein ${β}^{exp} = \frac{{g}_{H}^{exp}}{{g}_{H}} ,$
${g}_{H}^{exp} :$ measured field change in the working volume of the magnet arrangement per ampere current in the disturbance coil (*H*), ${β}^{cl} = 1 - {g}_{M} ⋅ ( \frac{{L}_{M ← H}^{cl}}{{L}_{M}^{cl} ⋅ {g}_{H}} ) ,$
*g*_{*M*} : Field per ampere of the magnet coil system (*M*) in the working volume,
*g*_{*H*} : Field per ampere of the disturbance coil (*H*) in the working volume without the field contributions of the magnet coil system (*M*),
${L}_{M}^{cl} :$ Inductance of the magnet coil system (*M*),
${L}_{M ← H}^{cl} :$ Inductive coupling of the disturbance coil (*H*) with the magnet coil system (*M*),
${L}_{M}^{cor} :$ Correction for the magnetic inductance ${L}_{M}^{cl} ,$ which would result with complete diamagnetic expulsion of disturbance fields from the volume of the magnet coil system (*M*),
${L}_{M ← H}^{cor} :$ Correction for the inductive coupling ${L}_{M ← H}^{cl}$ of the disturbance coil (*H*) with the magnetic coil system (*M*), which would result with complete diamagnetic expulsion of disturbance fields from the volume of the magnet coil system (*M*).

## Revendications

1. Agencement magnétique supraconducteur (*M, D, P1*, ... *Pn*) pour générer un champ magnétique en direction d'un axe *z* dans un volume de travail situé autour de *z* = 0, comprenant un système de bobines magnétiques (*M*) avec au moins une bobine magnétique supraconductrice parcourue par du courant, un autre système de bobines (*D*) parcouru par du courant qui peut être alimenté par une source de courant externe et qui crée dans le volume de travail un champ magnétique substantiellement différent de zéro, sachant que le système de bobines magnétiques (*M*) et l'autre système de bobines (*D*) parcouru par du courant sont coaxiaux et entourent le volume de travail, et qu'au moins des parties de l'autre système de bobines (*D*) parcouru par du courant sont disposées radialement à l'extérieur de parties du système de bobines magnétiques (*M*),
**caractérisé par le fait**
**qu'**avec un champ de l'autre système de bobines (*D*) parcouru par du courant qui ne dépasse pas l'ordre de grandeur de 0,1 tesla en valeur absolue dans le volume de travail, $| {g}_{D}^{eff} | > 1 , 2 ⋅ | {g}_{D}^{eff , cl} | ,$ où ${g}_{S}^{eff} = {g}_{D} - {g}^{T} ⋅ {( {L}^{cl} - α {L}^{cor} )}^{- 1} ⋅ ( {L}_{← D}^{cl} - α {L}_{← D}^{cor} ) ,$ ${g}_{D}^{eff , cl} = {g}_{D} - {g}^{T} ⋅ {( {L}^{cl} )}^{- 1} ⋅ {L}_{← D}^{cl}$
avec :
${g}_{D}^{eff} :$ contribution au champ par ampère de courant du système de bobines (*D*) dans le volume de travail compte tenu des contributions au champ du système de bobines (*D*) lui-même ainsi que de la variation de champ résultant de courants qui sont induits lors de la charge du système de bobines (*D*) dans le système de bobines magnétiques (*M*) et dans d'éventuels autres trajets de courant (*P1*,..., *Pn*) fermés de manière supraconductrice, en tenant compte d'un refoulement diamagnétique des champs perturbateurs du volume du système de bobines magnétiques (*M*),
${g}_{D}^{eff , cl} :$ contribution au champ par ampère de courant du système de bobines (*D*) dans le volume de travail compte tenu des contributions au champ du système de bobines (*D*) lui-même ainsi que de la variation de champ résultant de courants qui sont induits lors de la charge du système de bobines (*D*) dans le système de bobines magnétiques (*M*) et dans d'éventuels autres trajets de courant (*P1*, ..., *Pn)* fermés de manière supraconductrice, en négligeant le refoulement diamagnétique des champs perturbateurs du volume du système de bobines magnétiques (*M*),
-α: susceptibilité magnétique moyenne dans le volume du système de bobines magnétiques (*M*) par rapport à des fluctuations de champ qui ne dépassent pas l'ordre de grandeur de 0,1 T en valeur absolue ; 0 < α ≤ 1, ${g}^{T} = ( {g}_{M} , {g}_{P 1} , … , {g}_{P j} , … {g}_{P n} )$
*g*_{*Pj*} : champ par ampère d'un trajet de courant *Pj* éventuellement présent dans le volume de travail sans les contributions au champ d'éventuels autres trajets de courant *Pi* pour *i* ≠ *j* et du système de bobines magnétiques (*M*),
*g*_{*M*} : champ par ampère du système de bobines magnétiques (*M*) dans le volume de travail sans les contributions au champ de trajets de courant (*P1*, ..., *Pn*) éventuellement présents,
*g*_{*D*}: champ par ampère du système de bobines (*D*) dans le volume de travail sans les contributions au champ de trajets de courant (*P1*, ..., *Pn*) éventuellement présents et du système de bobines magnétiques (*M*),
*L*^{*cl*}: matrice des couplages inductifs entre le système de bobines magnétiques (*M*) et des trajets de courant (*P1*, ..., *Pn*) éventuellement présents ainsi qu'entre les trajets de courant (*P1*, ..., *Pn*) éventuellement présents entre eux,
*L*^{*cor*}: correction à la matrice d'inductances *L*^{*cl*} que l'on obtiendrait en cas de refoulement diamagnétique complet des champs perturbateurs du volume du système de bobines magnétiques (*M*),
${L}_{← D}^{cl} :$ vecteur des couplages inductifs du système de bobines (*D*) avec le système de bobines magnétiques (*M*) et les trajets de courant (*P1,..., Pn*) éventuellement présents,
${L}_{← D}^{cor} :$ correction au vecteur de couplage ${L}_{← D}^{cl}$ que l'on obtiendrait en cas de refoulement diamagnétique complet des champs perturbateurs du volume du système de bobines magnétiques (*M*).

2. Agencement magnétique selon la revendication 1, **caractérisé par le fait qu'**il est prévu un ou plusieurs trajets de courant (*P1, ..., Pn*) fermés de manière supraconductrice supplémentaires, sachant que les champs magnétiques générés en fonctionnement en direction *z* par les trajets de courant (*P1,..., Pn*) supplémentaires par suite des courants induits et le champ du système de bobines (*D*) parcouru par du courant ne dépassent pas l'ordre de grandeur de 0,1 T en valeur absolue dans le volume de travail et que les trajets de courant (*P1,..., Pn*) supplémentaires sont disposés coaxialement au système de bobines magnétiques (*M*).

3. Agencement magnétique selon l'une des revendications précédentes, **caractérisé par le fait que** le système de bobines magnétiques (*M*) comprend deux systèmes de bobines coaxiaux (*C1, C2*), l'un radialement intérieur et l'autre radialement extérieur, interconnectés électriquement en série, ces deux systèmes de bobines générant dans le volume de travail des champs magnétiques de sens opposés le long de l'axe *z*.

4. Agencement magnétique selon l'une des revendications 2 à 3, **caractérisé par le fait que** le système de bobines magnétiques (*M*) forme un premier trajet de courant court-circuité de manière supraconductrice en fonctionnement et qu'une bobine compensatrice de perturbation non reliée galvaniquement au système de bobines magnétiques (*M*) est disposée coaxialement au système de bobines magnétiques (*M*) et forme un autre trajet de courant (*P1*) court-circuité de manière supraconductrice en fonctionnement.

5. Agencement magnétique selon l'une des revendications 2 à 4, **caractérisé par le fait qu'**au moins un des trajets de courant supplémentaires (*P1*, ..., *Pn*) fait partie d'un dispositif de shim supraconducteur.

6. Agencement magnétique selon l'une des revendications 2 à 5, **caractérisé par le fait qu'**au moins un des trajets de courant supplémentaires (*P1,* ..., *Pn*) comprend une bobine partielle radialement intérieure et une bobine partielle radialement extérieure qui sont connectées en série, sachant que la bobine partielle radialement extérieure présente, par ampère de courant, un moment dipolaire beaucoup plus grand en valeur absolue que la bobine partielle radialement intérieure, et que la bobine partielle radialement intérieure crée dans le volume de travail, par ampère de courant, un champ magnétique beaucoup plus grand que la bobine partielle radialement extérieure.

7. Agencement magnétique selon l'une des revendications précédentes, **caractérisé par le fait que** le système de bobines (*D*) supplémentaire fait partie d'un dispositif de modulation de l'intensité du champ magnétique dans le volume de travail.

8. Agencement magnétique selon l'une des revendications 1 à 6, **caractérisé par le fait que** le système de bobines (*D*) supplémentaire fait partie d'un shim dit Z⁰ qui génère un champ magnétique essentiellement homogène dans le volume de travail.

9. Procédé pour dimensionner un agencement magnétique (*M, D, P1,* ... *Pn*) selon l'une des revendications 2 à 8, **caractérisé par le fait que** la grandeur ${g}_{D}^{eff} ,$ qui correspond à la variation de champ dans le volume de travail à *z* = 0 par ampère de courant dans le système de bobines (*D*) supplémentaire, est calculée, compte tenu des champs magnétiques créés par suite des courants induits dans le reste de l'agencement magnétique (*M, P1,* ..., *Pn*), par la formule : ${g}_{D}^{eff} = {g}_{D} - {g}^{T} ⋅ {( {L}^{cl} - α {L}^{cor} )}^{- 1} ⋅ ( {L}_{← D}^{cl} - α {L}_{← D}^{cor} )$
avec :
-α: susceptibilité magnétique moyenne dans le volume du système de bobines magnétiques (*M*) par rapport à des fluctuations de champ qui ne dépassent pas l'ordre de grandeur de 0,1 T en valeur absolue ; 0 < α ≤ 1, ${g}^{T} = ( {g}_{M} , {g}_{P 1} , … , {g}_{P j} , … {g}_{P n} )$
*g*_{*Pj*} : champ par ampère du trajet de courant *Pj* dans le volume de travail sans les contributions au champ des trajets de courant *Pi* pour *i* ≠ *j* et du système de bobines magnétiques (*M*),
*g*_{*M*} : champ par ampère du système de bobines magnétiques (*M*) dans le volume de travail sans les contributions au champ des trajets de courant (*P1*, ..., *Pn*),
*g*_{*D*} : champ par ampère du système de bobines (*D*) dans le volume de travail sans les contributions au champ des trajets de courant (*P1*, ..., *Pn)* et du système de bobines magnétiques (*M*),
*L*^{*cl*} : matrice des couplages inductifs entre le système de bobines magnétiques (*M*) et les trajets de courant (*P1*,..., *Pn*) ainsi qu'entre les trajets de courant (*P1*, ..., *Pn*) entre eux,
*L*^{*cor*} : correction à la matrice d'inductances *L*^{*cl*} que l'on obtiendrait en cas de refoulement diamagnétique complet des champs perturbateurs du volume du système de bobines magnétiques (*M*),
${L}_{← D}^{cl} :$ vecteur des couplages inductifs du système de bobines (*D*) avec le système de bobines magnétiques (*M*) et les trajets de courant (*P1,..., Pn*),
${L}_{← D}^{cor} :$ correction au vecteur de couplage ${L}_{← D}^{cl}$ que l'on obtiendrait en cas de refoulement diamagnétique complet des champs perturbateurs du volume du système de bobines magnétiques (*M*).

10. Procédé selon la revendication 9, **caractérisé par le fait que** le paramètre α correspond à la part du volume du matériau supraconducteur dans le volume total du système de bobines magnétiques (*M*).

11. Procédé selon la revendication 9, **caractérisé par le fait que** le paramètre α est déterminé expérimentalement à partir de la mesure de la grandeur β^{exp} du système de bobines magnétiques (*M*) sans les trajets de courant (*P1, ..., Pn*) et sans système de bobines (*D*) supplémentaire par rapport à une bobine perturbatrice (*H*) qui génère dans le volume du système de bobines magnétiques (*M*) un champ perturbateur essentiellement homogène et en introduisant la grandeur β^{exp} dans l'équation : $α = \frac{{g}_{H} {( {L}_{M}^{cl} )}^{2} ( {β}^{exp} - {β}^{cl} )}{{g}_{H} ( {β}^{exp} - {β}^{cl} ) {L}_{M}^{cl} {L}_{M}^{cor} - {g}_{M} ( {L}_{M ← H}^{cl} {L}_{M}^{cor} - {L}_{M ← H}^{cor} {L}_{M}^{cl} )}$
dans laquelle ${β}^{exp} = \frac{{g}_{H}^{exp}}{{g}_{H}} ,$
${g}_{H}^{exp} :$ variation de champ mesurée dans le volume de travail de l'agencement magnétique par ampère de courant dans la bobine perturbatrice (*H*), ${β}^{cl} = 1 - {g}_{M} ⋅ ( \frac{{L}_{M ← H}^{cl}}{{L}_{M}^{cl} ⋅ {g}_{H}} ) ,$
*g*_{*M*} : champ par ampère du système de bobines magnétiques (*M*) dans le volume de travail,
*g*_{*H*} : champ par ampère de la bobine perturbatrice (*H*) dans le volume de travail sans les contributions au champ du système de bobines magnétiques (*M*),
${L}_{M}^{cl} :$ inductance du système de bobines magnétiques (*M*),
${L}_{M ← H}^{cl} :$ couplage inductif de la bobine perturbatrice (*H*) avec le système de bobines magnétiques (*M*),
${L}_{M}^{cor} :$ correction à l'inductance magnétique ${L}_{M}^{cl}$ que l'on obtiendrait en cas de refoulement diamagnétique complet des champs perturbateurs du volume du système de bobines magnétiques (*M*),
${L}_{M ← H}^{cor} :$ correction au couplage inductif ${L}_{M ← H}^{cl}$ de la bobine perturbatrice (*H*) avec le système de bobines magnétiques (*M*) que l'on obtiendrait en cas de refoulement diamagnétique complet des champs perturbateurs du volume du système de bobines magnétiques (*M*).
